# EUROPÄISCHE PATENTSCHRIFT

(11) **EP 3 411 510 B1**
(45) Veröffentlichungstag und Bekanntmachung des Hinweises auf die Patenterteilung: **04.03.2020**
(21) Anmeldenummer: 17702005.4
(22) Anmeldetag: 09.01.2017
(51) Int. Cl.: C23C 2/02, C23C 2/06, C23C 2/14, C23C 2/26, C23C 2/30

(54) **FEUERVERZINKUNGSANLAGE SOWIE FEUERVERZINKUNGSVERFAHREN**
HOT-DIP GALVANIZATION SYSTEM AND HOT-DIP GALVANIZATION METHOD
INSTALLATION DE GALVANISATION À CHAUD ET PROCÉDÉ DE GALVANISATION À CHAUD

(30) Priorität: 21.03.2016 DE 102016003323; 11.04.2016 DE 102016106617
(43) Veröffentlichungstag der Anmeldung: 12.12.2018
(73) Patentinhaber: Fontaine Holdings NV, 3530 Houthalen (BE)
(72) Erfinder: PINGER, Thomas, 45721 Haltern am See (DE); BAUMGÜRTEL, Lars, 48301 Nottuln (DE)
(74) Vertreter: Strehlke, Ingo Kurt
(86) Internationale Anmeldenummer: PCT/EP2017/050309
(87) Internationale Veröffentlichungsnummer: WO 2017/162342

(56) Entgegenhaltungen:
- CN-B- 103 290 348
- DE-A1- 2 025 801
- GB-A- 830 258
- US-A- 2 940 870
- US-A- 3 639 142
- US-A- 5 853 806

## Beschreibung

Die vorliegende Erfindung betrifft das technische Gebiet der Verzinkung von eisenbasierten bzw. eisenhaltigen Bauteilen, insbesondere stahlbasierten bzw. stahlhaltigen Bauteilen (Stahlbauteilen), vorzugsweise für die Automobil- bzw. Kraftfahrzeugindustrie, mittels Feuerverzinkung (Schmelztauchverzinkung).

Die vorliegende Erfindung betrifft eine Anlage sowie ein Verfahren zur Feuerverzinkung (Schmelztauchverzinkung) von Bauteilen (d. h. von eisenbasierten bzw. eisenhaltigen Bauteilen, insbesondere stahlbasierten bzw. stahlhaltigen Bauteilen (Stahlbauteilen)), für die Großserienfeuerverzinkung einer Vielzahl identischer oder gleichartiger Bauteile (z. B. Kfz-Bauteile) nach Ansprüchen 1 und 10.

Weiterhin betrifft die vorliegende Erfindung die Verwendung der erfindungsgemäßen Anlage bzw. des erfindungsgemäßen Verfahrens zur Feuerverzinkung (Schmelztauchverzinkung) von Bauteilen (d. h. von eisenbasierten bzw. eisenhaltigen Bauteilen, insbesondere stahlbasierten bzw. stahlhaltigen Bauteilen (Stahlbauteilen)) für die Großserienfeuerverzinkung einer Vielzahl identischer oder gleichartiger Bauteile (z. B. Kfz-Bauteile) nach Anspruch 15.

Metallische Bauteile jeglicher Art aus eisenhaltigem Material, insbesondere Bauteile aus Stahl, erfordern anwendungsbedingt oftmals einen effizienten Schutz vor Korrosion. Insbesondere Bauteile aus Stahl für Kraftfahrzeuge (Kfz), wie z. B. Pkw, Lkw, Nutzfahrzeuge etc., erfordern einen effizienten Korrosionsschutz, welcher auch Langzeitbelastungen standhält.

In diesem Zusammenhang ist es bekannt, stahlbasierte Bauteile mittels Verzinkung (Verzinken) gegenüber Korrosion zu schützen. Beim Verzinken wird der Stahl mit einer im Allgemeinen dünnen Zinkschicht versehen, um den Stahl vor Korrosion zu schützen. Dabei können verschiedene Verzinkungsverfahren eingesetzt werden, um Bauteile aus Stahl zu verzinken, d. h. mit einem metallischen Überzug aus Zink zu überziehen, wobei insbesondere die Feuerverzinkung (synonym auch als Schmelztauchverzinkung bezeichnet), die Spritzverzinkung (Flammspritzen mit Zinkdraht), die Diffusionsverzinkung (Sherard-Verzinkung), die galvanische Verzinkung (elektrolytische Verzinkung), die nicht-elektrolytische Verzinkung mittels Zinklamellenüberzügen sowie die mechanische Verzinkung zu nennen sind. Zwischen den vorgenannten Verzinkungsverfahren bestehen große Unterschiede, insbesondere im Hinblick auf die Verfahrensdurchführung, aber auch im Hinblick auf die Beschaffenheit und Eigenschaften der erzeugten Zinkschichten bzw. Zinküberzüge.

Das wohl wichtigste Verfahren zum Korrosionsschutz von Stahl durch metallische Zinküberzüge ist die Feuerverzinkung (Schmelztauchverzinkung). Dabei wird Stahl kontinuierlich (z. B. Band und Draht) oder stückweise (z. B. Bauteile) bei Temperaturen von etwa 450 °C bis 600 °C in einen beheizten Kessel mit flüssigem Zink getaucht (Schmelzpunkt von Zink: 419,5 °C), so dass sich auf der Stahloberfläche eine widerstandsfähige Legierungsschicht aus Eisen und Zink und darüber eine sehr fest haftende reine Zinkschicht ausbildet.

Bei der Feuerverzinkung wird zwischen diskontinuierlicher Stückverzinkung (vgl. z. B. DIN EN ISO 1461) und kontinuierlicher Bandverzinkung (DIN EN 10143 und DIN EN 10346) unterschieden. Sowohl das Stückverzinken als auch das Bandverzinken sind genormte bzw. standardisierte Verfahren. Bandverzinkter Stahl ist ein Vor- bzw. Zwischenprodukt (Halbzeug), welches nach dem Verzinken, insbesondere durch Umformen, Stanzen, Zuschneiden etc., weiterverarbeitet wird, wohingegen durch Stückverzinken zu schützende Bauteile zuerst vollständig gefertigt und erst danach feuerverzinkt werden (wodurch die Bauteile rundum vor Korrosion geschützt werden). Stückverzinken und Bandverzinken unterscheiden sich zudem hinsichtlich der Zinkschichtdicke, wodurch sich unterschiedliche Schutzdauern ergeben. Die Zinkschichtdicke von bandverzinkten Blechen liegt zumeist bei höchstens 20 bis 25 Mikrometern, wohingegen die Zinkschichtdicken von stückverzinkten Stahlteilen üblicherweise im Bereich von 50 bis 200 Mikrometern und sogar mehr liegen.

Die Feuerverzinkung liefert sowohl einen aktiven als auch passiven Korrosionsschutz. Der passive Schutz erfolgt durch die Barrierewirkung des Zinküberzuges. Der aktive Korrosionsschutz entsteht aufgrund der kathodischen Wirkung des Zinküberzuges. Gegenüber edleren Metallen der elektrochemischen Spannungsreihe, wie z. B. Eisen, dient Zink als Opferanode, die das darunter liegende Eisen solange vor Korrosion schützt, bis sie selbst vollständig korrodiert ist.

Bei der sogenannten Stückverzinkung nach DIN EN ISO 1461 erfolgt das Feuerverzinken von meist größeren Stahlbauteilen und -konstruktionen. Dabei werden stahlbasierte Rohlinge oder fertige Werkstücke (Bauteile) nach einer Vorbehandlung in das Zinkschmelzbad eingetaucht. Durch das Tauchen können insbesondere auch Innenflächen, Schweißnähte und schwer zugängliche Stellen der zu verzinkenden Werkstücke bzw. Bauteile gut erreicht werden.

Die konventionelle Feuerverzinkung basiert insbesondere auf dem Tauchen von Eisen- bzw. Stahlbauteilen in eine Zinkschmelze unter Ausbildung einer Zinkbeschichtung bzw. eines Zinküberzugs auf der Oberfläche der Bauteile. Zur Sicherstellung des Haftvermögens, der Geschlossenheit und der Einheitlichkeit des Zinküberzuges ist vorab im Allgemeinen eine sorgfältige Oberflächenvorbereitung der zu verzinkenden Bauteile erforderlich, welche üblicherweise eine Entfettung mit nachfolgendem Spülvorgang, eine sich anschließende saure Beizung mit nachfolgendem Spülvorgang und schließlich eine Flussmittelbehandlung (d. h. ein sogenanntes Fluxen) mit nachfolgendem Trocknungsvorgang umfasst.

Der typische Verfahrensablauf beim konventionellen Stückverzinken mittels Feuerverzinkung gestaltet sich üblicherweise wie folgt. Aus Gründen der Prozessökonomie und der Wirtschaftlichkeit werden bei der Stückverzinkung identischer oder gleichartige Bauteile (z. B. Serienproduktion von Kfz-Bauteilen) diese typischerweise für den gesamten Prozess zusammengeführt bzw. gruppiert (insbesondere mittels eines gemeinsamen, beispielsweise als Traverse oder Gestell ausgebildeten Warenträgers oder einer gemeinsamen Halte- bzw. Befestigungsvorrichtung für eine Vielzahl dieser identischen bzw. gleichartigen Bauteile). Hierzu werden eine Mehrzahl von Bauteilen am Warenträger über Haltemittel, wie z. B. Anschlagmittel, Anbindedrähte oder dergleichen befestigt. Anschließend werden die Bauteile im gruppierten Zustand über den Warenträger den nachfolgenden Behandlungsschritten bzw. -stufen zugeführt.

Zunächst werden die Bauteiloberflächen der gruppierten Bauteile einer Entfettung unterzogen, um Rückstände von Fetten und Ölen zu entfernen, wobei als Entfettungsmittel üblicherweise wässrige alkalische oder saure Entfettungsmittel zur Anwendung kommen. Nach der Reinigung im Entfettungsbad schließt sich üblicherweise ein Spülvorgang an, typischerweise durch Eintauchen in ein Wasserbad, um ein Verschleppen von Entfettungsmitteln mit dem Verzinkungsgut in den nachfolgenden Prozessschritt des Beizens zu vermeiden, wobei dies insbesondere bei einem Wechsel von alkalischer Entfettung auf eine saure Base von hoher Bedeutung ist.

Anschließend erfolgt eine Beizbehandlung (Beizen), welche insbesondere zur Entfernung von arteigenen Verunreinigungen, wie z. B. Rost und Zunder, von der Stahloberfläche dient. Das Beizen erfolgt üblicherweise in verdünnter Salzsäure, wobei die Dauer des Beizvorgangs unter anderem vom Verunreinigungszustand (z. B. Verrostungsgrad) des Verzinkungsgutes und der Säurekonzentration und Temperatur des Beizbades abhängig ist. Zur Vermeidung bzw. Minimierung von Verschleppungen von Säure- und/oder Salzresten mit dem Verzinkungsgut erfolgt nach der Beizbehandlung üblicherweise ein Spülvorgang (Spülschritt).

Nachfolgend erfolgt dann das sogenannte Fluxen (Flussmittelbehandlung), wobei die zuvor entfettete und gebeizte Stahloberfläche mit einem sogenannten Flussmittel, welches typischerweise eine wässrige Lösung von anorganischen Chloriden, am häufigsten mit einer Mischung aus Zinkchlorid (ZnCl₂) und Ammoniumchlorid (NH₄Cl), umfasst. Einerseits ist es Aufgabe des Flussmittels, vor der Reaktion der Stahloberfläche mit dem schmelzflüssigen Zink eine letzte intensive Feinstreinigung der Stahloberfläche vorzunehmen und die Oxidhaut der Zinkoberfläche aufzulösen sowie eine erneute Oxidation der Stahloberfläche bis zum Verzinkungsvorgang zu verhindern. Andererseits erhöht das Flussmittel die Benetzungsfähigkeit zwischen der Stahloberfläche und dem schmelzflüssigen Zink. Nach der Flussmittelbehandlung erfolgt üblicherweise eine Trocknung, um einen festen Flussmittelfilm auf der Stahloberfläche zu erzeugen und anhaftendes Wasser zu entfernen, so dass nachfolgend unerwünschte Reaktionen (insbesondere die Bildung von Wasserdampf) im flüssigen Zinktauchbad vermieden werden.

Die auf die vorgenannte Weise vorbehandelten Bauteile werden dann durch Eintauchen in die flüssige Zinkschmelze feuerverzinkt. Bei der Feuerverzinkung mit reinem Zink liegt der Zinkgehalt der Schmelze gemäß DIN EN ISO 1461 bei mindestens 98,0 Gew.-%. Nach dem Eintauchen des Verzinkungsgutes in das geschmolzene Zink verbleibt dieses für eine ausreichende Zeitdauer im Zinkschmelzbad, insbesondere bis das Verzinkungsgut dessen Temperatur angenommen hat und mit einer Zinkschicht überzogen ist. Typischerweise wird die Oberfläche der Zinkschmelze insbesondere von Oxiden, Zinkasche, Flussmittelresten und dergleichen gereinigt, bevor dann das Verzinkungsgut wieder aus der Zinkschmelze herausgezogen wird. Das auf diese Weise feuerverzinkte Bauteil wird dann einem Abkühlvorgang (z. B. an der Luft oder in einem Wasserbad) unterzogen. Abschließend werden die Haltemittel für das Bauteil, wie z. B. Anschlagmittel, Anbindedrähte oder dergleichen, entfernt. Im Anschluss an den Verzinkungsprozess erfolgt üblicherweise eine zum Teil aufwendige Nachbearbeitung oder Nachbehandlung. Dabei werden überschüssige Zinkrückstände, insbesondere sogenannte Tropfnasen des an den Kanten erstarrenden Zinks, sowie Oxid- oder Ascherückstände, die an dem Bauteil anhaften, soweit wie möglich entfernt.

Ein Kriterium für die Güte einer Feuerverzinkung ist die Dicke des Zinküberzuges in µm (Mikrometern). In der Norm DIN EN ISO 1461 sind die Mindestwerte der geforderten Überzugsdicken angegeben, wie sie je nach Materialdicke beim Stückverzinken zu liefern sind. In der Praxis liegen die Schichtdicken deutlich über den in der DIN EN ISO 1461 angegebenen Mindestschichtdicken. Im Allgemeinen haben durch Stückverzinken hergestellte Zinküberzüge eine Dicke im Bereich von 50 bis 200 Mikrometern und sogar mehr.

Beim Verzinkungsvorgang bildet sich als Folge einer wechselseitigen Diffusion des flüssigen Zinks mit der Stahloberfläche auf dem Stahlteil ein Überzug verschiedenartig zusammengesetzter Eisen-Zink-Legierungsschichten. Beim Herausziehen der feuerverzinkten Gegenstände bleibt auf der obersten Legierungsschicht noch eine - auch als Reinzinkschicht bezeichnete - Schicht aus Zink haften, welche in ihrer Zusammensetzung der Zinkschmelze entspricht. Wegen der hohen Temperaturen beim Schmelztauchen bildet sich auf der Stahloberfläche somit zunächst eine relativ spröde Schicht auf Basis einer Legierung (Mischkristalle) zwischen Eisen und Zink aus und darüber erst die reine Zinkschicht. Die relativ spröde Eisen-Zink-Legierungsschicht verbessert zwar die Haftfestigkeit mit dem Grundmaterial, erschwert aber die Umformbarkeit des verzinkten Stahls. Höhere Siliziumgehalte im Stahl, wie sie insbesondere zur sogenannten Beruhigung des Stahls während dessen Herstellung eingesetzt werden, führen zu einer erhöhten Reaktivität zwischen der Zinkschmelze und dem Grundmaterial und in folge dessen zu einem starken Wachstum der Eisen-Zink-Legierungsschicht. Auf diese Weise kommt es zur Bildung von relativ großen Gesamtschichtdicken. Hierdurch wird zwar eine sehr lange Korrosionsschutzdauer ermöglicht, es erhöht sich jedoch auch mit zunehmender Zinkschichtdicke die Gefahr, dass die Schicht unter mechanischer Belastung, insbesondere lokalen, schlagartigen Einwirkungen, abplatzt und die Korrosionsschutzwirkung hierdurch gestört wird.

Um dem zuvor geschilderten Problem des Auftretens der schnell aufwachsenden, spröden und dicken Eisen-Zink-Legierungsschicht entgegenzuwirken und auch geringere Schichtdicken mit gleichzeitig hohem Korrosionsschutz bei der Verzinkung zu ermöglichen, ist es aus dem Stand der Technik bekannt, der Zinkschmelze bzw. dem flüssigen Zinkbad zusätzlich Aluminium zuzusetzen. Beispielsweise wird durch eine Zugabe von 5 Gew.-% Aluminium zu einer flüssigen Zinkschmelze eine Zink-Aluminium-Legierung mit einer niedrigeren Schmelztemperatur gegenüber reinem Zink erzeugt. Durch die Verwendung einer Zink-Aluminium-Schmelze (Zn-Al-Schmelze) bzw. eines flüssigen Zink-Aluminium-Bades (Zn-Al-Bad) lassen sich einerseits deutlich geringere Schichtdicken für einen verlässlichen Korrosionsschutz realisieren (im Allgemeinen unterhalb von 50 Mikrometern); andererseits unterbleibt die Ausbildung der spröden Eisen-Zinn-Legierungsschicht, da das Aluminium - ohne sich auf ein bestimmte Theorie festzulegen - sozusagen zunächst eine Sperrschicht auf der Stahloberfläche des betreffenden Bauteils ausbildet, auf welche dann die eigentliche Zinkschicht abgeschieden wird. Mit einer Zink-Aluminium-Schmelze feuerverzinkte Bauteile lassen sich daher problemlos umformen, weisen aber dennoch - trotz der signifikant geringeren Schichtdicke im Vergleich zu einer konventionellen Feuerverzinkung mit einer quasi aluminiumfreien Zinkschmelze - verbesserte Korrosionsschutzeigenschaften auf. Eine im Feuerverzinkungsbad eingesetzte Zink-Aluminium-Legierung weist gegenüber Reinzink verbesserte Fluiditätseigenschaften auf. Außerdem weisen Zinküberzüge, welche mittels unter Verwendung derartiger Zink-Aluminium-Legierungen durchgeführter Feuerverzinkungen erzeugt sind, eine größere Korrosionsbeständigkeit (welche zwei- bis sechsmal besser ist als die von Reinzink), eine verbesserte Formbarkeit und eine bessere Lackierbarkeit auf als aus Reinzink gebildete Zinküberzüge. Überdies lassen sich mit dieser Technologie auch bleifreie Zinküberzüge herstellen.

Ein solches Feuerverzinkungsverfahren unter Verwendung einer Zink-Aluminium-Schmelze bzw. unter Verwendung einer Zink-Aluminium-Feuerverzinkungsbads ist beispielsweise bekannt aus der WO 2002/042512 A1 und den betreffenden Druckschriftäquivalenten zu dieser Patentfamilie (z. B. EP 1 352 100 B1, DE 601 24 767 T2 und US 2003/0219543 A1). Dort werden auch geeignete Flussmittel für die Feuerverzinkung mittels Zink-Aluminium-Schmelzbädern offenbart, da Flussmittelzusammensetzungen für Zink-Aluminium-Feuerverzinkungsbäder anders beschaffen sind als solche für die konventionelle Feuerverzinkung mit Reinzink. Mit dem dort offenbarten Verfahren lassen sich Korrosionsschutzüberzüge mit sehr geringen Schichtdicken (im Allgemeinen deutlich unterhalb von 50 Mikrometern und typischerweise im Bereich von 2 bis 20 Mikrometern) und mit sehr geringem Gewicht bei hoher Kosteneffizienz erzeugen, weshalb das dort beschriebene Verfahren kommerziell unter der Bezeichnung microZINQ®-Verfahren angewendet wird.

Bei der Stückfeuerverzinkung von Bauteilen in Zink-Aluminium-Schmelzbädern besteht bei der Großserienstückfeuerverzinkung einer Vielzahl identischer bzw. gleichartiger Bauteile (z. B. Großserienstückfeuerverzinkung von Kfz-Bauteilen bzw. in der Automobilindustrie) aufgrund der schwierigeren Benetzbarkeit des Stahls mit der Zink-Aluminiumschmelze sowie der geringen Dicke der Zinkbeschichtungen bzw. Zinküberzüge ein Problem darin, mit ökonomischem Verfahrensablauf die identischen bzw. gleichartigen Bauteile stets auch identischen Prozessbedingungen und Prozessabläufen zu unterwerfen, insbesondere verlässlich und reproduzierbar eine Hochpräzisionsfeuerverzinkung durchzuführen, welche identische Maßhaltigkeiten für alle identischen oder gleichartigen Bauteile liefert. Dies erfolgt im Stand der Technik - neben einer aufwendigen Vorbehandlung, insbesondere unter Auswahl spezieller Flussmittel - typischerweise insbesondere durch besondere Prozesssteuerung während des Verzinkungsvorgangs, wie z. B. verlängerte Eintauchzeiten der Bauteile in die Zink-Aluminium-Schmelze, da nur auf diese Weise gewährleistet wird, dass keine Fehlstellen in den relativ dünnen Zinküberzügen oder keine nicht oder unvollständig beschichteten Bereiche auftreten.

Um den Verfahrensablauf bei der bekannten Stückfeuerverzinkung von identischen bzw. gleichartigen Bauteilen, bei der Großserienstückfeuerverzinkung, ökonomisch zu gestalten und einen identischen Verfahrensablauf zu gewährleisten, ist es beim Stand der Technik so, dass eine Vielzahl der zu verzinkenden identischen bzw. gleichartigen Bauteile z. B. auf einem gemeinsamen Warenträger oder dergleichen zusammengefasst oder gruppiert und im gruppierten Zustand durch die einzelnen Verfahrensstufen geführt werden.

Die bekannte Stückfeuerverzinkung hat jedoch verschiedene Nachteile. Bei einer mehrlagigen Behängung des Warenträgers und insbesondere bei gleicher Eintauch- wie Austauchbewegung des Warenträgers verweilen die Bauteile bzw. Bauteilbereiche zwangsläufig nicht gleich lang in der Zinkschmelze. Hieraus resultieren unterschiedlich lange Reaktionszeiten zwischen dem Material der Bauteile und der Zinkschmelze und daraus unterschiedliche Zinkschichtdicken auf den Bauteilen. Des weiteren wirken sich bei hochtemperatursensiblen Bauteilen, insbesondere bei hoch- und höchstfesten Stählen, wie z. B. für Federstähle, Fahrwerks- und Karosseriekomponenten und pressgehärtete Umformteile, unterschiedliche Verweilzeiten in der Zinkschmelze auf die mechanischen Kennwerte des Stahls aus. Im Hinblick auf die Gewährleitung von definierten Kennwerten der Bauteile ist zwangsläufig die Einhaltung von definierten Prozessparametern für jedes einzelne Bauteil erforderlich.

Weiterhin kommt es beim Herausziehen der Bauteile aus der Zinkschmelze zwangsläufig zum Abfließen des Zinks und Abtropfen an Bauteilkanten und -ecken. Hierdurch entstehen Zinknasen am Bauteil. Die Beseitigung dieser Zinknasen im Nachgang, die üblicherweise manuell vorzunehmen ist, stellt einen erheblichen Kostenfaktor dar, insbesondere wenn es um die Verzinkung von großen Stückzahlen und/oder die Einhaltung hoher Anforderungen an Toleranzen geht. Bei einem vollbeladenen Warenträger ist es in der Regel nicht möglich, alle Bauteile zu erreichen und dort einzeln die Zinknasen direkt an der Verzinkungsstelle zu entfernen. Üblicherweise sind die verzinkten Bauteile nach der Verzinkung vom Warenträger abzunehmen und müssen einzeln manuell untersucht und nachbearbeitet werden, was sehr aufwendig ist.

Des weiteren ist es bei der bekannten Stückfeuerverzinkung so, dass die Eintauch- und Austauchbewegung des Warenträgers in und aus dem Verzinkungsbad an der gleichen Stelle stattfindet. Durch das prozessbedingte Auftreten von Zinkasche als Reaktionsprodukt aus dem Flussmittel und der Zinkschmelze nach dem Eintauchen der Bauteile, die sich an der Oberfläche des Zinkbades ansammelt, ist es vor dem Austauchen zwingend notwendig, die Zinkasche von der Oberfläche durch Abziehen oder Wegspülen zu entfernen, um ein Anhaften an den verzinkten Bauteilen beim Herausziehen zu vermeiden, so dass sich möglichst keine Verunreinigungen am verzinkten Bauteil ergeben. Im Hinblick auf die Vielzahl der sich im Zinkbad befindenden Bauteile und die vergleichsweise schlechte Zugänglichkeit der Oberfläche des Verzinkungsbades stellt sich die Entfernung der Zinkasche von der Badoberfläche regelmäßig als sehr aufwendig und teilweise problematisch dar. Zum einen ergibt sich bei der Entfernung der Zinkasche von der Oberfläche des Verzinkungsbades eine zeitliche Verzögerung des Prozesses bei gleichzeitiger Reduzierung der Produktivität und zum anderen eine Fehlerquelle im Hinblick auf die Verzinkungsqualität der einzelnen Bauteile.

Letztlich bleiben bei der bekannten Stückfeuerungsverzinkung Verunreinigungen und Zinknasen an den verzinkten Bauteilen, die durch manuelles Nacharbeiten zu entfernen sind. Diese Nacharbeitung ist regelmäßig sehr kosten- und zeitaufwendig. Diesbezüglich ist zu beachten, dass hier mit Nacharbeit nicht nur die Reinigung bzw. Ausbesserung gemeint ist, sondern insbesondere auch die visuelle Prüfung einbezogen ist. Prozessbedingt besteht bei allen Bauteilen die Gefahr, dass Verunreinigungen anhaften oder Zinknasen vorliegen, die es zu entfernen gilt. Entsprechend müssen alle Bauteile einzeln in Augenschein genommen werden. Allein diese Prüfung, ohne gegebenenfalls notwendige anschließende Arbeitsschritte, stellt einen sehr hohen Kostenaufwand dar, insbesondere im Bereich der Großserie mit sehr vielen zu prüfenden Bauteilen und sehr hohen Qualitätsanforderungen.

Die US 3639142 A betrifft ein langgestrecktes Stahlbauteil, welches in einem kontinuierlich longitudinal ausgerichteten Verfahren durch einen Sprühwäscher und eine Strahlkammer geleitet wird, wobei auf die Oberfläche des langgestreckten Stahlbauteils eine Säure zuerst aufgesprüht und anschließend abgeblasen wird. Ein chlorides Flussmittel wird ebenfalls auf die Oberfläche des Bauteils aufgesprüht und anschließend so abgeblasen, dass kein überschüssiges Flussmittel an der Bauteiloberfläche haftet. Die Bauteile werden anschließend zur Vorheizung und zur Trocknung des Flussmittels in einen Ofen geführt und anschließend in eine flüssigheiße Zinkschmelze getaucht.

Weiterhin betrifft die US 5853806 A ein Feuerbeschichtungsverfahren für ein Stahlbauteil, wobei als Schmelze eine geschmolzene Aluminiumlegierung gemäß einem einstufigen Beschichtungsverfahren vorgesehen ist. Verfahrensgemäß ist es in der US 5853806 A vorgesehen, dass vor dem Eintauchen in das die Schmelze aufweisende Beschichtungsbad der Auftrag eines Flussmittels erfolgt. Das Flussmittel soll so ausgebildet sein, dass die Oxidschicht an der Stahlbauteiloberfläche vermieden wird. Die Badoberfläche weist einen Auftrag bzw. Überzug eines fluoridhaltigen Flussmittels auf. Alternativ kann auch die Oxidschicht auf der Stahlbauteiloberfläche entfernt werden, wobei das Stahlbauteil in eine geschmolzene Aluminium-Zink-Silizium-Legierung oder eine Aluminium-Silizium-Legierung getaucht wird, wobei das Beschichtungsbad mit einem eine Eisenverbindung aufweisendes Flussmittel oberseitig auf der Schmelze versehen ist.

Darüber hinaus betrifft die US 2940870 A ein Verfahren zur Feuerverzinkung von metallischen Bauteilen, wobei ein verbessertes Flussmittel zum Auftrag auf das eisenhaltige Bauteil für einen gleichmäßigen Zinkauftrag verwendet werden soll. Das Verfahren beinhaltet eine Benetzung des eisenhaltigen Bauteils mit einer wässrigen Flussmittellösung basierend auf einer ammoniakzinkchloridhaltigen Flussmittellösung und eine Trocknung dieser Lösung auf der Bauteiloberfläche, wobei nach Trocknung des Bauteils dieses in ein schmelzflüssiges Zinkbad getaucht wird, wobei oberseitig auf das Zinkbad ein salzhaltiges Fluorid aufgebracht wird, welches frei von Ammoniak ist.

Weiterhin betrifft die GB 830258 A ein Verfahren zum Galvanisieren, wobei die Schmelze Aluminium aufweist und die Bauteile vor dem Eintauchen in das Verzinkungsbad mit einer wässrigen Flussmittellösung behandelt werden. In der Flussmittellösung ist entweder eine gelöste Aluminiumverbindung enthalten oder die bereits mit einem Flussmittel behandelten Bauteile werden in eine wässrige Lösung, die eine Aluminiumverbindung aufweist, getaucht und anschließend getrocknet, bevor sie in das schmelzflüssige Zinkbad getaucht werden. Das Flussmittel enthält bevorzugt 25 bis 30 % des Zinkammoniumchlorids.

Im Übrigen betrifft die DE 20 25801 A1 eine Vorrichtung zum Beschichten von zu verzinnenden Bauteilen mit einem Flussmittel, wobei das gelöste Flussmittel in einem Spenderbehälter unter einem regelbaren Überdruck steht und der Flussmittelauslass des Spenderbehälters einen einstellbaren Düsen aufweisenden Sprüher aufweist, der die aus dem Behälter austretende Flussmittellösung in Einzelstrahlen auf die zu verzinnenden Flächen der in Bewegung befindlichen Bauteile lenkt.

Zudem betrifft die CN 103290348 B ein Zinkbeschichtungsverfahren. Das Verfahren beinhaltet ein automatisches Kontrollsystem und weitere diverse Transportvorrichtungen für das zu verzinkende Bauteil. Das Verfahren soll so durchgeführt werden, dass anhand von Kennwerten der Prozessablauf automatisiert erfolgen soll.

Das der vorliegenden Erfindung zugrundeliegende Problem besteht daher in der Bereitstellung einer Anlage bzw. eines Verfahrens zur Stückverzinkung von eisenbasierten bzw. eisenhaltigen Bauteilen, insbesondere stahlbasierten bzw. stahlhaltigen Bauteilen (Stahlbauteilen) mittels Feuerverzinkung (Schmelztauchverzinkung) in einer Zink-Aluminium-Schmelze (d. h. in einem flüssigen Zink-Aluminium-Bad), für die Großserienfeuerverzinkung einer Vielzahl identischer oder gleichartiger Bauteile (z. B. Kfz-Bauteile), wobei die zuvor geschilderten Nachteile des Standes der Technik zumindest weitgehend vermieden oder aber wenigstens abgeschwächt werden sollen.

Insbesondere soll eine solche Anlage bzw. ein solches Verfahren bereitgestellt werden, welche(s) gegenüber herkömmlichen Feuerverzinkungsanlagen bzw. -verfahren eine verbesserte Prozessökonomie und einen effizienteren, insbesondere flexibleren Prozessablauf ermöglichen.

Zur Lösung des zuvor geschilderten Problems schlägt die vorliegende Erfindung - gemäß einem **ersten** Aspekt der vorliegenden Erfindung - eine Anlage zur Feuerverzinkung gemäß Anspruch 1 vor; weitere, insbesondere besondere und/oder vorteilhafte Ausgestaltungen der erfindungsgemäßen Anlage sind Gegenstand der diesbezüglichen Anlagenunteransprüche.

Weiterhin betrifft die vorliegende Erfindung - gemäß einem **zweiten** Aspekt der vorliegenden Erfindung - ein Verfahren zur Feuerverzinkung gemäß dem unabhängigen Verfahrensanspruch vor; weitere, insbesondere besondere und/oder vorteilhafte Ausgestaltungen des erfindungsgemäßen Verfahrens sind Gegenstand der diesbezüglichen Verfahrensunteransprüche.

Darüber hinaus betrifft die vorliegende Erfindung - gemäß einem **dritten** Aspekt der vorliegenden Erfindung - die Verwendung der erfindungsgemäßen Anlage und/oder des erfindungsgemäßen Verfahrens gemäß dem unabhängigen Verwendungsanspruch.

Es versteht sich bei den nachfolgenden Ausführungen von selbst, dass Ausgestaltungen, Ausführungsformen, Vorteile und dergleichen, welche nachfolgend zu Zwecken der Vermeidung von Wiederholungen nur zu einem Erfindungsaspekt ausgeführt sind, selbstverständlich auch in Bezug auf die übrigen Erfindungsaspekte entsprechend gelten, ohne dass dies einer gesonderten Erwähnung bedarf.

Bei allen nachstehend genannten relativen bzw. prozentualen gewichtsbezogenen Angaben, insbesondere relativen Mengen- oder Gewichtsangaben, ist weiterhin zu beachten, dass diese im Rahmen der vorliegenden Erfindung vom Fachmann derart auszuwählen sind, dass sie sich in der Summe unter Einbeziehung aller Komponenten bzw. Inhaltsstoffe, insbesondere wie nachfolgend definiert, stets zu 100 % bzw. 100 Gew.-% ergänzen bzw. addieren; dies versteht sich aber für den Fachmann von selbst.

Im Übrigen gilt, dass der Fachmann - anwendungsbezogen oder einzelfallbedingt - von den nachfolgend angeführten Bereichsangaben erforderlichenfalls abweichen kann, ohne dass er den Rahmen der vorliegenden Erfindung verlässt.

Zudem gilt, dass alle im Folgenden genannten Werte- bzw. Parameterangaben oder dergleichen grundsätzlich mit genormten bzw. standardisierten oder explizit angegebenen Bestimmungsverfahren oder andernfalls mit dem Fachmann auf diesem Gebiet an sich geläufigen Bestimmungs- bzw. Messmethoden ermittelt bzw. bestimmt werden können.

Dies vorausgeschickt, wird die vorliegende Erfindung nunmehr nachfolgend im Detail erläutert.

Die Erfindung betrifft somit - gemäß einem ersten Erfindungsaspekt - eine Anlage zur Feuerverzinkung von Bauteilen zur Großserienfeuerverzinkung einer Vielzahl identischer oder gleichartiger Bauteile mit einer Fördereinrichtung mit wenigstens einem Warenträger zur Förderung der Bauteile, einer Flussmittelauftragseinrichtung zum Auftrag eines Flussmittels auf die Oberfläche der Bauteile und einer Feuerverzinkungseinrichtung zur Feuerverzinkung der Bauteile mit einem eine schmelzflüssige Zink-Aluminium-Legierung aufweisenden Verzinkungsbad, wobei der Warenträger zur Aufnahme und zum Transport wenigstens eines vereinzelten Bauteils ausgebildet ist, wobei die Flussmittelauftragseinrichtung eine Sprüheinrichtung zum automatisierten Sprühauftrag des Flussmittels auf die Oberfläche des vereinzelten Bauteils aufweist,
wobei eine mit der Sprüheinrichtung zum automatischen Sprühauftrag des Flussmittels gekoppelte Steuereinrichtung zur automatisierten Steuerung des Sprühauftrags in Abhängigkeit der Form und/oder Art und/oder des Materials und/oder der Oberflächenbeschaffenheit des Bauteils vorgesehen ist,
wobei die Steuereinrichtung so ausgebildet ist, dass sich ein homogener und/oder individuell an das Bauteil angepasster Sprühauftrag ergibt
und wobei die Steuereinrichtung zur automatisierten Steuerung der Dicke des Sprühauftrags am Bauteil und/oder der Konzentration des Flussmittels und/oder der Sprühdauer des Sprühauftrags pro Bauteil und/oder der Sprühdauer des Sprühauftrags unterschiedlicher Bereiche eines Bauteils und/oder des gleichzeitigen Sprühauftrags unterschiedlicher Flussmittel und/oder unterschiedlicher Flussmittelkomponenten vorgesehen ist,
wobei die Sprüheinrichtung eine Mehrzahl von Sprühköpfen aufweist, wobei wenigstens ein Sprühkopf in X-Richtung und/oder in Y-Richtung und/oder in Z-Richtung relativ zum Bauteil bewegbar ist.

Verfahrensgemäß betrifft die Erfindung somit - gemäß einem zweiten Erfindungsaspekt -ein Verfahren zur Feuerverzinkung von wenigstens einem Bauteil unter Verwendung einer schmelzflüssigen Zink-Aluminium-Legierung zur Großserienfeuerverzinkung einer Vielzahl identischer oder gleichartiger Bauteile, wobei das Bauteil im vereinzelten Zustand an einem Warenträger zu einer Flussmittelauftragseinrichtung zum Flussmittelauftrag transportiert wird, wobei das Bauteil im vereinzelten Zustand durch einen automatisierten Sprühauftrag einer Sprüheinrichtung mit dem Flussmittel versehen wird und dann das auf seiner Oberfläche mit dem Flussmittel versehene Bauteil in einem die schmelzflüssige Zink-Aluminium-Legierung aufweisenden Verzinkungsbad einer Feuerverzinkung unterzogen wird,
wobei der automatisierte Sprühauftrag homogen und/oder individuell an das Bauteil angepasst erfolgt;
wobei der Sprühauftrag automatisiert in Abhängigkeit der Form, der Art, des Materials und/oder der Oberflächenbeschaffenheit des Bauteils gesteuert wird, wobei die Konzentration des Flussmittels und/oder die Sprühdauer des Sprühauftrags pro Bauteil und/oder die Sprühdauer des Sprühauftrags unterschiedlicher Bereiche eines Bauteils und/oder die Dicke des Sprühauftrags am Bauteil und/oder ein gleichzeitiger Sprühauftrag unterschiedlicher Flussmittel eingestellt wird; und
wobei beim Aufsprühen des Flussmittels auf ein Bauteil der Abstand und/oder die Richtung eines Sprühkopfes der Sprüheinrichtung zum Bauteil verändert wird.

Verwendungsgemäß betrifft die Erfindung somit - gemäß einem dritten Erfindungsaspekt - die Verwendung einer erfindungsgemäßen Anlage und/oder eines erfindungsgemäßen Verfahrens zur Großserienfeuerverzinkung einer Vielzahl identischer oder gleichartiger Bauteile, vorzugsweise Stückverzinkung.

Im Zusammenhang mit dem Zustandekommen der vorliegenden Erfindung ist erkannt worden, dass der Sprühauftrag des Flussmittels auf das zu verzinkende Bauteile einen erheblichen Einfluss auf den gesamten Verzinkungsprozess hat, wenngleich der Sprühauftrag des Flussmittels insbesondere im Rahmen einer Großserienproduktion auf den ersten Blick gegenüber einem Fluxen in einem Flussmitteltauchbad als unwirtschaftlich erscheint. Im Zusammenhang mit der Erfindung ist allerdings festgestellt worden, dass das Aufbringen des Flussmittels durch Eintauchen des Bauteils in ein Flussmittelbad eine Reihe von Nachteilen mit sich bringt. Beim sogenannten Tauchfluxen ergibt sich letztlich beim Herausziehen der Bauteile aus dem Tauchbad eine ungleichmäßige Schicht des Flussmittels auf den zu verzinkenden Bauteilen. Während das Bauteil im oberen Bereich eine eher geringe Schichtdicke des Flussmittels hat, liegt im unteren Bereich eine erhöhte Schichtdicke des Flussmittels vor. Darüber hinaus lagern sich verstärkt Flussmittelreste in Ecken und an Kanten der zu verzinkenden Bauteile an.

Im sich an das Fluxen anschließenden Verzinkungsprozess reagiert das Flussmittel mit der Zinkschmelze. Aufgrund der unterschiedlich dicken Flussmittelschicht am zu verzinkenden Bauteil kann sich auch eine unterschiedliche Dicke der Zinkschicht auf dem Bauteil ergeben. Die unterschiedliche Zinkschichtdicke am Bauteil stellt damit unter anderem das Ergebnis der ungleichmäßigen Schichtdicke des Flussmittels dar.

Des weiteren ist es so, dass bei einem Tauchbad zwangsläufig Energie- und Strahlungsverluste entstehen, da das Tauchbad in der Regel bei einer konstanten Temperatur im Bereich zwischen 60 °C und 80 °C gehalten werden muss. Fällt die Temperatur unter einen bestimmten Wert muss nachgeheizt werden. Dies ist nicht nur kostenaufwendig; das ständige Temperieren belastet die Flussmittellösung. Aufgrund der Dauertemperaturbehandlung kann es nämlich dazu kommen, dass verschiedene Chemikalien des Flussmittels zersetzt werden. Da es sich bei einem Tauchbad um ein offenes Bad handelt, kann im übrigen ein Verlust an Lösungsmittel (Wasser) eintreten. Dies ändert zwangsläufig die Flussmittelzusammensetzung. Von daher besteht insbesondere bei Tauchbädern, die über einen langen Zeitraum beheizt werden, die Gefahr, dass das Flussmittel nicht mit der gewollten und ursprünglich eingestellten Zusammensetzung auf das zu verzinkende Bauteil aufgebracht wird.

Durch den erfindungsgemäßen Sprühauftrag werden die vorgenannten Nachteile vermieden. Zunächst einmal ist der Sprühauftrag in energetischer Hinsicht günstiger, da kein Bad bei einer höheren Temperatur vorgehalten werden muss. Aufgrund des fehlenden Bades werden Energie- und Strahlungsverluste vermieden. Des weiteren kann die Konzentration des Flussmittels dauerhaft konstant gehalten werden, da im Gegensatz zu einem offenen Bad kein Verlust an Lösungsmittel stattfindet. Da es an einem Bad mit unvermeidlich vorhandenen Inhomogenitäten fehlt, ist der Sprühauftrag schon insofern homogener. Des weiteren lässt sich durch eine vorgegebene Konzentrationskontrolle des Flussmittels und eine genaue Kontrolle der Dicke des Auftrags die Qualität und die Schichtdicke des Flussmittels exakt kontrollieren. Im Rahmen des Sprühauftrag kann gezielt eine definierte Menge des Flussmittels aufgetragen werden. Des weiteren ist es durch den Sprühauftrag möglich, Ansammlungen von Flussmittel an Ecken, Kanten, Falzen oder dergleichen zu vermeiden. All dies führt letztlich dazu, dass eine homogene Verzinkung mit gleichbleibender Schichtdicke im Verzinkungsbad ermöglicht wird.

Im übrigen ist festgestellt worden, dass sich beim Sprühauftrag aufgrund der definiert aufgebrachten Sprühmittelmenge ein verbessertes Ablaufverhalten des aufgebrachten Flussmittels ergibt. Durch ein exakt dosiertes Aufbringen des Flussmittels beim Sprühauftrag kann ein Hängenbleiben einer konzentrierten Lösung des Flussmittels an den vorgenannten Ecken und Kanten vermieden, jedenfalls aber verringert werden. Durch den im Vergleich zu einer Tauchbeschichtung verringerten und insbesondere gleichmäßigen Auftrag des Flussmittels wird letztlich kein überflüssiges Flussmittel in das Verzinkungsbad eingetragen.

Ein weiterer wesentlicher Vorteil des erfindungsgemäßen Sprühauftrages gegenüber der Tauchbeschichtung besteht darin, dass einfacher unterschiedliche Flussmittel für unterschiedliche Anwendungsfälle eingesetzt werden können. Die Sprühtechnik erhöht die individuelle Anpassbarkeit und gewährleistet eine verbesserte Flexibilität.

Um einen vollständigen Sprühauftrag des zu verzinkenden Bauteils gewährleisten zu können, ist im Rahmen der Automatisierung des Verfahrens die Zugänglichkeit des Bauteils von allen Seiten notwendig. Aus diesem Grunde wird das betreffende Bauteil entweder im vereinzelten Zustand als einziges Bauteil am Warenträger befestigt und durch die Sprüheinrichtung geführt. Bei einer völligen Vereinzelung des Bauteils, wobei nur ein einziges Bauteil am Warenträger befestigt ist, ist jeder Bereich des Bauteils zugänglich und kann entsprechend besprüht werden.

Alternativ ist es möglich, je nach Größe und Ausbildung des Warenträgers an diesem auch eine Kleingruppe, das heißt bis maximal 10 Bauteile, bevorzugt bis 5 Bauteile zu befestigen, wobei diese Bauteile insbesondere in einer Reihe nebeneinander bzw. hintereinander angeordnet sind, und zwar derart, dass sie sich nicht berühren. Bevorzugt sollte der Abstand der am Träger befestigten Bauteile der Kleingruppe wenigstens 10 cm, bevorzugt wenigstens 50 cm und insbesondere mehr als 1 m voneinander sein. Bei einer derartigen Anordnung und/oder Beabstandung der einzelnen Bauteile der Kleingruppe am Warenträger liegt eine Vereinzelung des Bauteils im Sinne der vorliegenden Erfindung vor, da bei einem derartigen Abstand der voneinander separierten Bauteile die Zugänglichkeit zu jeglichem Bereich der Bauteile für den automatisierten Sprühauftrag gewährleistet ist.

Gemäß der Erfindung ist eine mit der Sprüheinrichtung zum automatisierten Sprühauftrag des Flussmittels gekoppelte Steuereinrichtung vorgesehen. Durch die Steuereinrichtung, über die insbesondere die Sprühzeitpunkte und/oder Sprühmenge und/oder Sprühdauer und/oder Sprührichtung pro Flächeneinheit des Bauteils eingestellt werden kann, ergibt sich ein homogener und/oder individuell an das Bauteil angepasster Sprühauftrag und daraus eine definierte Schichtdicke des Flussmittels auf dem zu verzinkenden Bauteil. In diesem Zusammenhang ist die Steuereinrichtung derart ausgebildet, dass der automatisierte Sprühauftrag in Abhängigkeit der Form und/oder der Art und/oder des Materials und/oder der Oberflächenbeschaffenheit, insbesondere der Oberflächenrauhigkeit des Bauteils, erfolgt. So können unterschiedliche Materialien und/oder unterschiedliche Oberflächenbeschaffenheiten beispielsweise in unterschiedlichen Schichtdicken, Konzentrationen oder aber auch Zusammensetzungen des Flussmittels resultieren. Der Sprühauftrag ist über die Steuereinrichtung derart automatisiert, dass die Konzentration des Flussmittels und/oder die Sprühdauer des Sprühauftrags pro Bauteil und/oder die Sprühdauer des Sprühauftrags unterschiedliche Bereiche des Bauteils und/oder die Dicke des Sprühauftrags am Bauteil, insbesondere unterschiedliche Dicken des Sprühauftrags an einem Bauteil und/oder ein gleichzeitiger Sprühauftrag unterschiedlicher Flussmittel und/oder unterschiedlicher Flussmittelkomponenten einstellbar ist.

Um das Flussmittel durch Sprühen so exakt wie möglich auf die Oberfläche des vereinzelten Bauteils aufbringen zu können, weist die Sprüheinrichtung eine Mehrzahl von Sprühköpfen auf, mit denen bevorzugt unterschiedliche Bereiche des Bauteils besprüht werden können. In diesem Zusammenhang ist wenigstens ein Sprühkopf in X-Richtung und/oder in Y-Richtung und/oder in Z-Richtung relativ zum Bauteil bewegbar. Die Bewegung des betreffenden Sprühkopfes, der vorzugsweise in allen drei Richtungen bewegbar ist, erfolgt steuerungstechnisch über die Steuereinrichtung. Durch die vorgenannte Maßnahme ist es letztlich möglich, dass beim Aufsprühen des Flussmittels auf ein Bauteil der Abstand und/oder die Richtung eines Sprühkopfes der Sprüheinrichtung zum Bauteil verändert wird. Insbesondere kann auf diese Weise sichergestellt werden, dass nicht unmittelbar zugängliche Bereiche des Bauteils durch entsprechende Ausrichtung des Sprühkopfes ohne weiteres erreichbar sind und mit der exakt für diesen Bereich vorgesehenen Schichtdicke des Flussmittels versehen werden können.

Bevorzugt ist die Sprüheinrichtung im übrigen zum gleichzeitigen Aufsprühen unterschiedlicher Flussmittel und/oder unterschiedlicher Flussmittelkomponenten ausgebildet. Konstruktiv ist in diesem Zusammenhang bei einer bevorzugten Ausgestaltung vorgesehen, dass wenigstens ein Sprühkopf wenigstens zwei Sprühleitungen für unterschiedliche Flussmittel und/oder unterschiedliche Flussmittelkomponenten aufweist. Verfahrensgemäß führt dies dazu, dass während eines Sprühvorgangs entweder gleichzeitig oder aber zeitlich versetzt unterschiedliche Flussmittel und/oder unterschiedliche Flussmittelkomponenten während des Sprühvorgangs auf das betreffende Bauteil aufgebracht werden können. Diese Ausgestaltung hat den Vorteil, dass unterschiedliche Bereiche eines Bauteils mit einem unterschiedlichen Flussmitteln bzw. unterschiedlichen Flussmittelkomponenten besprüht werden können. Hierdurch kann die nachfolgende Feuerverzinkung in entsprechender Weise beeinflusst werden. Grundsätzlich ist es aber auch möglich, unmittelbar aufeinanderfolgende Bauteile des Verzinkungsvorganges mit unterschiedlichen Flussmitteln/Flussmittelkomponenten zu besprühen, ohne den Produktionsprozess zu unterbrechen.

An die Sprüheinrichtung der Flussmittelauftragseinrichtung schließt sich bevorzugt eine Trocknungseinrichtung an. Diese Trocknungseinrichtung ist insbesondere zur Trocknung des aufgesprühten Flussmittels im vereinzelten Zustand des Bauteils ausgebildet. Da durch den Sprühauftrag eine exakt definierte Auftragsmenge an Flussmittel auf das Bauteil aufgebracht ist, kann der Trocknungsschritt relativ schnell und damit relativ kostengünstig durchgeführt werden, was im Vergleich zu einer Trocknung nach einem Tauchbad nicht möglich ist.

Bei der erfindungsgemäßen Vorrichtung und auch beim erfindungsgemäßen Verfahren ist dem Flussmittelauftrag bevorzugt eine Oberflächenbehandlung und insbesondere eine Entfettung vorgeschaltet. Anlagengemäß ist bevorzugt eine der Flussmittelauftragseinrichtung vorgeschaltete Oberflächenbehandlungseinrichtung, insbesondere Beizeinrichtung, zur chemischen, insbesondere nass-chemischen Oberflächenbehandlung der Bauteile, mittels eines Oberflächenbehandlungsmittels, vorzugsweise zur Beizung der Oberflächen der Bauteile mittels eines Beizmittels, vorgesehen. Insbesondere bietet es sich dabei an, dass die Oberflächenbehandlungseinrichtung eine Sprüheinrichtung zum Sprühauftrag des Oberflächenbehandlungsmittels, insbesondere des Beizmittels, auf die Oberfläche des vereinzelten Bauteils aufweist. Im Zusammenhang mit dem Sprühauftrag des Oberflächenbehandlungsmittels gelten vom Grundsatz her die gleichen zuvor genannten Vorteile wie beim Sprühauftrag des Flussmittels. Insbesondere kann beim Aufsprühen des Oberflächenbehandlungsmittels gewährleistet werden, dass bestimmte Bereiche des Bauteils stärker und/oder länger besprüht werden als andere Bereiche. Um das Bauteil an allen Bereichen in entsprechender Weise mit dem Oberflächenbehandlungsmittel besprühen zu können, bietet sich auch bei der Oberflächenbehandlung insbesondere die Vereinzelung des Bauteils an.

Im übrigen versteht es sich, dass die Sprüheinrichtung zum Sprühen des Oberflächenbehandlungsmittels in entsprechender Weise konstruktiv so ausgebildet sein kann wie die Sprüheinrichtung für den Sprühauftrag des Flussmittels. Auch hier können verstellbare Sprühköpfe und die Verwendung unterschiedlicher Sprühleitungen für unterschiedliche Oberflächenbehandlungsmittel und/oder unterschiedliche Oberflächenbehandlungsmittelkomponenten vorgesehen sein.

Anlagengemäß ist es im übrigen von Vorteil, wenn der Oberflächenbehandlungseinrichtung eine Entfettungseinrichtung zur Entfettung der Bauteile mittels eines Entfettungsmittels vorgeschaltet ist. Bevorzugt folgt auch die Entfettung durch Aufsprühen des Entfettungsmittels auf die Oberfläche des vereinzelten Bauteils. Diesbezüglich gelten die zum Aufsprühen des Oberflächenbehandlungsmittels genannten Vorteile in gleicher Weise. Des weiteren ist die Sprüheinrichtung für das Entfettungsmittel in konstruktiver Hinsicht bevorzugt genauso ausgebildet wie die Sprüheinrichtung für das Oberflächenbehandlungsmittel, so dass hierauf ausdrücklich Bezug genommen werden kann. Insbesondere ist ein oder sich mehrere verstellbare Sprühköpfe vorgesehen und es ist das Aufsprühen unterschiedliche Entfettungsmittel oder -komponenten über wenigstens zwei separate Sprühleitungen pro Sprühkopf möglich.

Um einen Eintrag eines Behandlungsmittels in die nächste Verfahrensstufe zu verhindern, ist anlagengemäß bei einer bevorzugten Ausführungsform der erfindungsgemäßen Anlage mindestens eine Spüleinrichtung zur Spülung der Bauteile mit einem Spülmittel vorgesehen. Insbesondere ist eine Spüleinrichtung im Anschluss an die Entfettungseinrichtung und/oder im Anschluss an die Oberflächenbehandlungseinrichtung vorgesehen. Bevorzugt ist jeweils eine Spüleinrichtung im Anschluss an die Entfettungs- und im Anschluss an die Oberflächenbehandlungseinrichtung vorgesehen.

Im Zusammenhang mit der Spülung kann vorgesehen sein, dass dies ebenfalls durch Besprühen mit dem betreffenden Spülmittel erfolgt. Alternativ oder auch ergänzend dazu kann auch eine Tauchspülung vorgesehen sein. In allen Fällen ist es jedoch besonders bevorzugt, die Spülvorgänge im vereinzelten Zustand des Bauteils durchzuführen, da hierbei die Zugänglichkeit sämtlicher Bereiche des Bauteils gegeben ist.

Bei einer bevorzugten Ausgestaltung der Erfindung ist vorgesehen, dass der Sprüheinrichtung, vorzugsweise jeder Sprüheinrichtung im Zusammenhang mit der erfindungsgemäßen Anlage eine insbesondere allseitig geschlossene Einhausung zugeordnet ist. Dabei versteht es sich, dass eine oder mehrere Zuführ- und Abführöffnungen für den Warenträger und das oder die daran vereinzelten Bauteile in der Einhausung vorgesehen sein können. Durch die Einhausung wird letztlich eine Belastung der Umwelt mit Dämpfen und/oder Chemikalien, die beim Besprühen verwendet werden bzw. entstehen, verhindert. Darüber hinaus ist es über eine Einhausung möglich, das jeweilige Sprühmittel aufzufangen, insbesondere durch entsprechende Bodenabläufe der Einhausung, und zur Wiederverwendung zu rezyklieren. Bedarfsweise ist eine entsprechende Aufbereitung des jeweiligen Sprühmittels vorgesehen.

Bei einer bevorzugten Ausgestaltung der Erfindung ist zusätzlich zum vereinzelten Fluxen eine Einzelverzinkung der Bauteile, also eines am Warenträger vereinzelten Bauteils, vorgesehen. Hierzu sieht die Erfindung zwei Alternativen vor. Bei einer ersten Alternative ist eine Vereinzelungseinrichtung zum vorzugsweise automatisierten Zuführen, Eintauchen und Austauchen eines vom Warenträger vereinzelten Bauteils in das Verzinkungsbad der Feuerverzinkungseinrichtung vorgesehen. Bei der dazu alternativen Ausführungsform sind die Fördereinrichtung und die Feuerverzinkungseinrichtung derart ausgebildet, dass das am Warenträger vereinzelte Bauteil im vereinzelten Zustand durch das Verzinkungsbad geführt wird.

Im Zusammenhang mit der Erfindung ist erkannt worden, dass insbesondere bei bestimmten Bauteilen, wie hoch- und höchstfesten Stählen, die temperatursensibel sind, ein gezieltes und optimiertes Handling der Bauteile beim eigentlichen Verzinkungsprozess notwendig ist. Bei der Einzelverzinkung im Zusammenhang mit der erfindungsgemäßen Anlage bzw. dem erfindungsgemäßen Verfahren kann ohne weiteres gewährleistet werden, dass die Bauteile jeweils für sich identischen Prozessparametern unterliegen. Gerade für Federstähle oder Fahrwerks- und Karosseriekomponenten aus hoch- und höchstfesten Stählen, wie z. B. pressgehärtete Umformteile, spielt dies eine erhebliche Rolle. Durch die Vereinzelung der Bauteile zum Verzinken ist es möglich, dass die Reaktionszeiten zwischen dem Stahl und der Zinkschmelze jeweils gleich sind. Hieraus resultiert letztlich eine immer gleiche Zinkschichtdicke. Darüber hinaus werden die Kennwerte der Bauteile durch die Verzinkung in identischer Weise beeinflusst, da durch die Erfindung gewährleistet wird, dass die Bauteile jeweils identischen Prozessparametern ausgesetzt worden sind.

Ein weiterer, erheblicher Vorteil der Erfindung, insbesondere im Zusammenhang mit der Vereinzelungseinrichtung ergibt sich dadurch, dass bei der erfindungsgemäßen Vereinzelung jedes Bauteil exakt manipuliert und behandelt werden kann, zum Beispiel durch spezielle Dreh- und Lenkbewegungen des Bauteils beim Ausziehen aus der Schmelze. Hierdurch kann der Nachbearbeitungsaufwand deutlich reduziert bis zum Teil gänzlich vermieden werden. Des weiteren bietet die Erfindung die Möglichkeit, dass Zinkascheanhaftungen deutlich verringert und zum Teil sogar vermieden werden können. Dies ist möglich, da der erfindungsgemäße Prozess so gesteuert werden kann, dass ein zu verzinkendes Bauteil im vereinzelten Zustand nach dem Eintauchen von der Eintauchstelle wegbewegt und zu einer von der Eintauchstelle entfernten Stelle hinbewegt wird. Anschließend erfolgt das Austauchen. Während im Bereich der Eintauchstelle die Zinkasche aufsteigt und sich auf der Oberfläche der Eintauchstelle befindet, befinden sich an der Austauchstelle wenige oder keine Zinkaschereste. Durch diese spezielle Technik können Zinkascheanhaftungen erheblich verringert bis vermieden werden.

Im Zusammenhang mit der vorliegenden Erfindung ist im übrigen festgestellt worden, dass unter Berücksichtigung der bei der Erfindung zum Teil nicht mehr notwendigen Nachbearbeitung die Gesamtproduktionsdauer bei der Herstellung von verzinkten Bauteilen gegenüber dem Stand der Technik sogar verringert werden kann, die Erfindung also letztlich eine höhere Produktivität liefert, und zwar insbesondere deshalb, da die manuell vorzunehmende Nachbearbeitung beim Stand der Technik sehr zeitaufwendig ist.

Ein weiterer anlagentechnischer Vorteil bei einer vereinzelten Verzinkung besteht darin, dass kein breiter und tiefer, sondern nur ein schmaler Verzinkungskessel notwendig ist. Hierdurch reduziert sich die Oberfläche des Verzinkungsbades, die auf diese Weise besser abgeschirmt werden kann, so dass die Abstrahlungsverluste maßgeblich reduziert werden können.

Im Ergebnis ergeben sich durch die Erfindung mit der vereinzelten Verzinkung Bauteile mit höherer Qualität und Sauberkeit an der Oberfläche, wobei die Bauteile als solche jeweils identischen Prozessbedingungen ausgesetzt worden sind und damit über gleiche Bauteilkennwerte verfügen. Auch unter wirtschaftlichen Aspekten bietet die Erfindung wirtschaftliche Vorteile gegenüber dem Stand der Technik, da die Herstellungsdauer unter Berücksichtigung der nicht mehr notwendigen oder zum Teil sehr eingeschränkten Nachbearbeitung um bis zu 20 % verringert werden kann.

Vorrichtungsgemäß ist bei der Alternative mit der Vereinzelungseinrichtung vorgesehen, dass die Vereinzelungseinrichtung wenigstens ein zwischen der Flussmittelauftragseinrichtung und der Feuerverzinkungseinrichtung angeordnetes Vereinzelungsmittel aufweist. Dieses Vereinzelungsmittel ist dann bevorzugt so ausgebildet, dass es entweder ein vereinzeltes Bauteil vom Warenträger oder aber mehrere Bauteile als Kleingruppe, wobei sich diese allerdings im voneinander vereinzelten, das heißt hinreichend beabstandeten Zustand voneinander befinden, entnimmt und das vereinzelte Bauteil oder aber die Kleingruppe mit voneinander vereinzelten Bauteilen anschließend der Feuerverzinkungseinrichtung zur Feuerverzinkung zuführt. Das Vereinzelungsmittel kann dabei das Bauteil unmittelbar vom Warenträger abnehmen oder entnehmen oder aber das Bauteil von der Bauteilgruppe, die vom Warenträger bereits abgestellt worden ist, entnehmen. Dabei versteht es sich, dass es grundsätzlich auch möglich ist, dass mehr als ein Vereinzelungsmittel vorgesehen ist, also gleichzeitig eine Mehrzahl vereinzelter Bauteile im vereinzelten Zustand feuerverzinkt werden. In diesem Zusammenhang versteht es sich dann auch, dass zumindest der Verzinkungsprozess der vereinzelten Bauteile in identischer Weise durchgeführt wird, auch wenn Bauteile von unterschiedlichen Vereinzelungsmitteln gleichzeitig oder zeitlich versetzt und unabhängig voneinander durch die Feuerverzinkungseinrichtung bzw. das Verzinkungsbad geführt werden.

Bei einer weiteren, bevorzugten Ausgestaltung der Erfindung ist das Vereinzelungsmittel derart ausgebildet, dass ein vereinzeltes Bauteil in einen Eintauchbereich des Bads eintaucht, dann vom Eintauchbereich zu einem benachbarten Austauchbereich bewegt und nachfolgend im Austauchbereich ausgetaucht wird. Die vorgenannte Bewegung lässt sich im übrigen auch dann erzielen, wenn nicht mit einem Vereinzelungsmittel gearbeitet wird, sondern statt dessen das Bauteil im vereinzelten Zustand am Warenträger befestigt ist und über den Warenträger dem Verzinkungsbad zugeführt, in den Eintauchbereich eingetaucht, zum Austauchbereich bewegt und dort ausgetaucht wird. Wie zuvor bereits ausgeführt worden ist, entsteht an der Oberfläche des Eintauchbereichs Zinkasche als Reaktionsprodukt des Flussmittels mit der Zinkschmelze. Durch die Bewegung des in die Zinkschmelze eingetauchten Bauteils vom Eintauchbereich zum Austauchbereich hin befindet sich an der Oberfläche des Austauchbereichs keine oder kaum Zinkasche. Auf diese Weise bleibt die Oberfläche des ausgetauchten verzinkten Bauteils frei oder zumindest im wesentlichen frei von Zinkascheanhaftungen. Dabei versteht es sich, dass der Eintauchbereich dem Austauchbereich benachbart ist, es sich also um räumlich voneinander beabstandete und sich insbesondere nicht überschneidende Bereiche des Verzinkungsbades handelt.

Bei einer bevorzugten Ausgestaltung des vorgenannten Erfindungsgedankens ist im übrigen vorgesehen, dass das Bauteil nach dem Eintauchen zumindest so lange im Eintauchbereich des Verzinkungsbades verbleibt, bis die Reaktionszeit zwischen der Bauteiloberfläche und der Zink-Aluminium-Legierung des Verzinkungsbades beendet ist. Auf diese Weise wird gewährleistet, dass die Zinkasche, die sich innerhalb der Schmelze nach oben bewegt, sich lediglich an der Oberfläche des Eintauchbereichs ausbreitet. Anschließend kann das Bauteil dann in den Austauchbereich, der im wesentlichen frei von Zinkasche ist, bewegt und dort ausgetaucht werden.

Bei Versuchen, die im Zusammenhang mit der Erfindung durchgeführt worden sind, ist festgestellt worden, dass es zweckmäßig ist, wenn das Bauteil zwischen 20 % bis 80 %, vorzugsweise wenigstens 50 % der Verzinkungsdauer im Bereich des Eintauchbereichs verbleibt und erst anschließend in den Austauchbereich bewegt wird. Anlagentechnisch bedeutet dies, dass die Vereinzelungseinrichtung bzw. das oder die zugehörigen Vereinzelungsmittel oder die Fördereinrichtung durch eine entsprechende Steuerung so ausgelegt und bedarfsweise aufeinander abgestimmt sind, dass der vorgenannte Verfahrensablauf problemlos durchgeführt werden kann.

Insbesondere bei Bauteilen aus temperatursensiblen Stählen und bei kundenspezifischen Anforderungen nach Bauteilen mit möglichst identischen Produkteigenschaften ist anlagen- und verfahrensgemäß vorgesehen, dass die Fördereinrichtung oder das Vereinzelungsmittel derart ausgebildet ist, dass alle Bauteile in identischer Weise, insbesondere mit identischer Bewegung, in identischer Anordnung und/oder mit identischer Zeit, durch das Verzinkungsbad geführt werden. Dies lässt sich letztlich ohne weiteres durch eine entsprechende Steuerung der Fördereinrichtung bzw. des wenigstens einen zugeordneten Vereinzelungsmittels realisieren. Durch die identische Handhabung haben identische Bauteile, also Bauteile, die aus jeweils gleichem Material bestehen und die jeweils gleiche Form haben, jeweils identische Produkteigenschaften. Hierzu gehören nicht nur gleiche Zinkschichtdicken, sondern auch identische Kennwerte der verzinkten Bauteile, da diese jeweils in identischer Weise durch das Verzinkungsbad geführt worden sind.

Des weiteren bietet die Erfindung anlagen- und verfahrensgemäß durch die Vereinzelung beim Feuerverzinken den Vorteil, dass Zinknasen leichter vermieden werden können. Hierzu ist anlagengemäß eine Abstreifeinrichtung im Anschluss an den Austauchbereich vorgesehen, wobei bei einer bevorzugten Ausgestaltung dieses Erfindungsgedankens die Fördereinrichtung oder das Vereinzelungsmittel derart ausgebildet ist, dass alle Bauteile nach dem Austauchen an der Abstreifeinrichtung zum Abstreifen von flüssigem Zink in identischer Weise vorbeigeführt werden. Bei einer alternativen Ausgestaltung im Zusammenhang mit dem Vereinzelungsmittel, die aber auch in Kombination mit der Abstreifeinrichtung realisiert werden kann, ist vorgesehen, dass alle Bauteile in identischer Weise nach dem Austauchen derart bewegt werden, dass Tropfnasen flüssigen Zinks entfernt werden, insbesondere abtropfen und/oder gleichmäßig auf den Bauteiloberflächen verteilt werden. Durch die Erfindung ist es im Ergebnis damit möglich, jedes einzelne Bauteil definiert nicht nur durch das Verzinkungsbad, sondern auch entweder in einer bestimmten Positionierung, beispielsweise einer Schrägstellung des Bauteils zu führen und, an einem oder mehreren Abstreifern vorbeizubewegen und/oder das Bauteil durch spezielle Dreh- und/oder Lenkbewegungen nach dem Austauchen so zu bewegen, so dass Zinknasen zumindest im wesentlichen vermieden werden.

Bei einer bevorzugten Weiterbildung der Erfindung ist im Anschluss an die Feuerverzinkungseinrichtung eine Abkühleinrichtung, insbesondere eine Abschreckeinrichtung, vorgesehen, an der das Bauteil nach der Feuerverzinkung abgekühlt bzw. abgeschreckt wird.

Weiterhin kann insbesondere im Anschluss an die Abkühleinrichtung eine Nachbehandlungseinrichtung vorgesehen sein. Die Nachbehandlungseinrichtung dient insbesondere einer Passivierung, Versiegelung oder Farbgebung der verzinkten Bauteile. Die Nachbehandlungsstufe kann aber auch beispielsweise die Nachbearbeitung, insbesondere das Entfernen von Verunreinigungen und/oder das Entfernen von Zinknasen, umfassen. Wie zuvor ausgeführt worden ist, ist der Nachbearbeitungsschritt bei der Erfindung gegenüber dem im Stand der Technik bekannten Verfahren aber erheblich verringert und zum Teil sogar überflüssig.

Von besonderem Vorteil ist es, wenn die Steuereinrichtung nicht nur mit den einzelnen Sprüheinrichtungen, sondern auch mit der Fördereinrichtung gekoppelt ist. Hierdurch ist es dann möglich, bedarfsweise die Transportgeschwindigkeit der einzelnen Warenträger zu verändern. So ist es beispielsweise möglich, die Transportgeschwindigkeit eines Warenträgers zumindest bereichsweise relativ zur Transportgeschwindigkeit eines anderen Warenträgers zu verändern. Hierdurch besteht die Möglichkeit, bestimmte Verfahrensschritte, die mehr Zeit in Anspruch nehmen als andere, bedarfsweise an die jeweiligen Erfordernisse anzupassen. Hierdurch wird der gesamte Verfahrensablauf des erfindungsgemäßen Verfahrens optimiert und damit verkürzt.

Bei einer besonders bevorzugten Ausgestaltung der Erfindung weist die Fördereinrichtung eine umlaufende, geschlossene Transportstrecke mit einer Mehrzahl von Warenträgern auf, die zumindest entlang der Oberflächenbehandlungseinrichtung, der Flussmittelauftragseinrichtung und der Feuerverzinkungseinrichtung führt. Insbesondere erstreckt sich die Transportstrecke entlang sämtlicher Verfahrensstufen der erfindungsgemäßen Anlage. Hierdurch wird im Ergebnis eine kontinuierliche Stückverzinkung der Bauteile im vereinzelten Zustand der Bauteile ermöglicht.

Die Fördereinrichtung kann grundsätzlich als Krananlage ausgeführt sein. In diesem Falle werden die vereinzelten Bauteile dann hängend transportiert. Grundsätzlich ist es aber auch möglich, die Fördereinrichtung als Boden-Fördereinrichtung auszubilden. In diesem Falle verfahren die Warenträger auf dem Boden. In diesem Falle kann die Transportstrecke als Schienenführung ausgebildet sein. Grundsätzlich ist es in diesem Zusammenhang auch möglich, eine Kombination einer Krananlage mit ergänzenden Bodenfördermitteln vorzusehen.

Des weiteren betrifft die Erfindung eine Anlage und/oder ein Verfahren der vorgenannten Art, wobei die Bauteile eisenbasierte und/oder eisenhaltige Bauteile, insbesondere stahlbasierte und/oder stahlbasierte Bauteile, sogenannte Stahlbauteile, vorzugsweise Kfz-Bauteile oder Bauteile für den Automobilbereich sind. Alternativ oder ergänzend enthält das Verzinkungsbad Zink und Aluminium in einem Zink-Aluminium-Gewichtsverhältnis im Bereich von 55-99,999 : 0,001-45, bevorzugt 55-99,97 : 0,03-45, insbesondere 60-98 : 2-40, vorzugsweise 70-96 : 4-30. Alternativ oder ergänzend weist das Verzinkungsbad nachfolgende Zusammensetzung auf, bei der die Gewichtsangaben auf das Verzinkungsbad bezogen sind und in der Summe aller Bestandteile der Zusammensetzung 100 Gew.-% resultiert:
(i) Zink, insbesondere in Mengen im Bereich von 55 bis 99,999 Gew.-%, vorzugsweise 60 bis 98 Gew.-%,
(ii) Aluminium, insbesondere in Mengen ab 0,001 Gew.-%, vorzugsweise ab 0,005 Gew.-%, weiter bevorzugt im Bereich von 0,03 bis 45 Gew.-%, weiter bevorzugt zwischen 0,1 bis 45 Gew.-%, vorzugsweise zwischen 2 bis 40 Gew.-%, wobei der Zinkgehalt dann jeweils entsprechend angepasst ist,
(iii) gegebenenfalls Silizium, insbesondere in Mengen im Bereich von 0,0001 bis 5 Gew.-%, vorzugsweise 0,001 bis 2 Gew.-%;
(iv) gegebenenfalls mindestens ein weiterer Inhaltsstoff und/oder gegebenenfalls mindestens eine Verunreinigung, insbesondere aus der Gruppe der Alkalimetalle wie Natrium und/oder Kalium, Erdalkalimetalle wie Kalzium und/oder Magnesium und/oder Schwermetalle wie Cadmium, Blei, Antimon, Wismut, insbesondere in Gesamtmengen im Bereich von 0,0001 bis 10 Gew.-%, vorzugsweise 0,001 bis 5 Gew.-%.

Im Zusammenhang mit durchgeführten Versuchen ist festgestellt worden, dass sich bei Zinkbädern mit der zuvor angegebenen Zusammensetzung sehr dünne und sehr homogene Beschichtungen am Bauteil erreichen lassen, die insbesondere den hohen Anforderungen an die Bauteilqualität im Kraftfahrzeugbau genügen.

Alternativ oder ergänzend weist das Flussmittel folgende Zusammensetzung auf, wobei die Gewichtsangaben auf das Flussmittel bezogen sind und in der Summe aller Bestandteile der Zusammensetzung 100 Gew.-% resultiert:
(i) Zinkchlorid (ZnCl₂), insbesondere in Mengen im Bereich von 50 bis 95 Gew.-%, vorzugsweise 58 bis 80 Gew.-%;
(ii) Ammoniumchlorid (NH₄Cl), insbesondere in Mengen im Bereich von 5 bis 50 Gew.-%, vorzugsweise 7 bis 42 Gew.-%;
(iii) gegebenenfalls mindestens ein Alkali- und/oder Erdalkalisalz, bevorzugt Natriumchlorid und/oder Kaliumchlorid, insbesondere in Gesamtmengen im Bereich von 1 bis 30 Gew.-%, vorzugsweise 2 bis 20 Gew.-%;
(iv) gegebenenfalls mindestens ein Metallchlorid, bevorzugt Schwermetallchlorid, vorzugsweise ausgewählt aus der Gruppe von Nickelchlorid (NiCl₂), Manganchlorid (MnCl₂), Bleichlorid (PbCl₂), Cobaltchlorid (CoCl₂), Zinnchlorid (SnC1₂), Antimonchlorid (SbCl₃) und/oder Bismutchlorid (BiCl₃), insbesondere in Gesamtmengen im Bereich von 0,0001 bis 20 Gew.-%, vorzugsweise 0,001 bis 10 Gew.-%;
(v) gegebenenfalls mindestens ein weiteres Additiv, vorzugsweise Netzmittel und/oder Tensid, insbesondere in Mengen im Bereich von 0,001 bis 10 Gew.-%, vorzugsweise 0,01 bis 5 Gew.-%.

Alternativ oder ergänzend ist vorgesehen, dass die Flussmittelauftragseinrichtung, insbesondere das Flussmittelbad der Flussmittelauftragseinrichtung, das Flussmittel in vorzugsweise wässriger Lösung enthält, insbesondere in Mengen und/oder Konzentrationen des Flussmittels im Bereich von 200 bis 700 g/l, insbesondere 350 bis 550 g/l, vorzugsweise 500 bis 550 g/l, und/oder dass das Flussmittel als vorzugsweise wässrige Lösung eingesetzt wird, insbesondere mit Mengen und/oder Konzentrationen des Flussmittels im Bereich von 200 bis 700 g/l, insbesondere 350 bis 550 g/l, vorzugsweise 500 bis 550 g/l.

Bei Versuchen mit einem Flussmittel in der vorgenannten Zusammensetzung und/oder Konzentration insbesondere in Verbindung mit der zuvor beschriebenen Zink-Aluminium-Legierung ist festgestellt worden, dass sich sehr geringe Schichtdicken, insbesondere von kleiner 20 µm ergeben, was mit einem geringen Gewicht und verringerten Kosten einhergeht. Gerade im Kfz-Bereich sind dies wesentliche Kriterien.

Weitere Merkmale, Vorteile und Anwendungsmöglichkeiten der vorliegenden Erfindung, wie sie in den Ansprüchen definiert ist, ergeben sich aus der nachfolgenden Beschreibung von Ausführungsbeispielen anhand der Zeichnung und der Zeichnung selbst.

Es zeigt:
- Fig. 1: einen schematischen Verfahrensablauf der einzelnen Stufen des erfindungsgemäßen Verfahrens,
- Fig. 2: eine schematische Darstellung einer erfindungsgemäßen Anlage und des Ablaufs des erfindungsgemäßen Verfahren bei einem Verfahrensschritt,
- Fig. 3: eine schematische Darstellung einer erfindungsgemäßen Anlage und des Ablaufs des erfindungsgemäßen Verfahren bei einem weiteren Verfahrensschritt und
- Fig. 4: eine schematische Darstellung einer erfindungsgemäßen Anlage und des Ablaufs des erfindungsgemäßen Verfahren bei einem weiteren Verfahrensschritt.

In Fig. 1 ist ein Ablauf des erfindungsgemäßen Verfahrens in einer erfindungsgemäßen Anlage 1 schematisch dargestellt. In diesem Zusammenhang ist darauf hinzuweisen, dass es sich bei dem gezeigten Ablaufschema um ein nach der Erfindung mögliches Verfahren handelt, einzelne Verfahrensschritte aber auch weggelassen oder in einer anderen Reihenfolge als dargestellt und nachfolgend beschrieben, vorgesehen sein können. Auch können weitere Verfahrensschritte vorgesehen sein. Im übrigen ist es so, dass nicht alle Verfahrensstufen grundsätzlich in einer räumlich zusammengefassten Anlage 1 vorgesehen sein müssen. Auch die dezentrale Realisierung einzelner Verfahrensstufen ist möglich. Insbesondere ist eine Kreislaufführung des gesamten Verfahrens möglich.

In dem in Fig. 1 dargestellten Ablaufschema bezeichnet die Stufe A die Anlieferung und das Ablegen von zu verzinkenden Bauteilen 2 an einer Verbindungsstelle. Die Bauteile 2 sind im vorliegenden Beispiel bereits mechanisch oberflächenbehandelt, insbesondere sandgestrahlt. Dies kann, muss aber nicht vorgesehen sein.

In der Stufe B werden die Bauteile 2 im vereinzelten Zustand mit einem Warenträger 7 einer Fördereinrichtung 3 verbunden. Im dargestellten Ausführungsbeispiel wird nur ein einzelnes Bauteil 2 am Warenträger 7 befestigt. Auch ist es möglich, dass der Warenträger 7 einen Korb, ein Gestell oder dergleichen aufweist, in den bzw. in das das Bauteil 2 eingelegt wird. Nicht dargestellt ist, dass es grundsätzlich auch möglich ist, eine Mehrzahl von Bauteilen 2 in Art einer Kleingruppe am Warenträger 7 zu befestigen. Die Bauteile 2 sind dann aber hinreichend voneinander beabstandet, so dass letztlich ein vereinzelter Zustand vorliegt.

In der Stufe C erfolgt eine Entfettung des Bauteils 2. Hierbei werden alkalische oder saure Entfettungsmittel 11 eingesetzt, um Rückstände von Fetten und Ölen an dem Bauteil 2 zu beseitigen.

In der Stufe D ist eine Spülung, insbesondere mit Wasser, des entfetteten Bauteils 2 vorgesehen. Hierbei werden die Reste von Entfettungsmittel 11 von dem Bauteil 2 abgespült.

Im Verfahrensschrift E erfolgt ein Beizen der Oberfläche des Bauteils 2, also eine nass-chemische Oberflächenbehandlung. Üblicherweise erfolgt das Beizen mit verdünnter Salzsäure.

An die Stufe E schließt sich die Stufe F an, wobei es sich hierbei wiederum um eine Spülung, insbesondere mit Wasser, handelt, um ein Verschleppen des Beizmittels in die nachfolgenden Verfahrensstufen zu vermeiden.

Das entsprechend gereinigte und gebeizte, zu verzinkende Bauteil 2 wird dann gefluxt, nämlich einer Flussmittelbehandlung unterzogen. Die Flussmittelbehandlung in der Stufe H erfolgt vorliegend mit einer wässrigen Flussmittellösung. Anschließend wird der Warenträger 7 mit dem Bauteil 2 in der Stufe I einer Trocknung zugeführt, um einen festen Flussmittelfilm auf der Oberfläche des Bauteils 2 zu erzeugen und anhaftendes Wasser zu entfernen.

Im Verfahrensschritt J wird das Bauteil 2 vom Warenträger 7 abgenommen. An dieser Stelle kann das Bauteil zwischengelagert werden.

In der Stufe K wird das Bauteil 2 feuerverzinkt. Hierzu wird das Bauteil 2 in ein Verzinkungsbad 28 eingetaucht und nach einer vorgegebenen Verweildauer wieder ausgetaucht.

An das Verzinken im Verfahrensschritt K schließt sich ein Abtropfen des noch flüssigen Zinks in der Stufe L an. Das Abtropfen erfolgt dabei beispielsweise durch Entlangfahren des im vereinzelten Zustand verzinkten Bauteils 2 an einem oder mehrere Abstreifern einer Abstreifeinrichtung und/oder durch vorgegebene Schwenk- und Drehbewegungen des Bauteils 2, was entweder zum Abtropfen oder aber zur gleichmäßigen Verteilung des Zinks auf der Bauteiloberfläche führt.

Anschließend wird das verzinkte Bauteil im Schritt M abgeschreckt.

An das Abschrecken im Verfahrensschritt M schließt sich eine Nachbehandlung in der Stufe N an, bei der es sich beispielsweise um eine Passivierung, Versiegelung oder organische oder anorganische Beschichtung des verzinkten Bauteils 2 handeln kann. Die Nachbehandlung schließt aber auch eine möglicherweise vorzunehmende Nachbearbeitung des Bauteils 2 ein.

In den Fig. 2 bis 4 ist ein Ausführungsbeispiel einer erfindungsgemäßen Anlage 1 schematisch dargestellt.

In den Fig. 2 bis 4 ist in schematischer Darstellung eine Ausführungsform einer erfindungsgemäßen Anlage 1 zur Feuer- bzw. Schmelztauchverzinkung von Bauteilen 2 dargestellt. Die Anlage 1 ist zur Feuerverzinkung einer Vielzahl identischer Bauteile 2 im diskontinuierlichen Betrieb, der sogenannten Stückverzinkung, vorgesehen. Insbesondere ist die Anlage 1 zur Feuerverzinkung von Bauteilen 2 in Großserien ausgelegt und geeignet. Die Großserienverzinkung bezeichnet eine Verzinkung, bei der nacheinander mehr als 100, insbesondere mehr als 1000 und bevorzugt mehr als 10.000 identische Bauteile 2 verzinkt werden, ohne dass zwischendurch Bauteile 2 anderer Form und Größe verzinkt werden.

Die Anlage 1 weist eine Fördereinrichtung 3 zur Förderung der Bauteile 2 auf. Bei der Fördereinrichtung 3 handelt es sich vorliegend um eine Kranbahn mit einer Schienenführung 4, an der eine Laufkatze 5 mit Hubwerk verfahrbar ist. Über ein Hubseil 6 ist mit der Laufkatze 5 ein Warenträger 7 verbunden. Der Warenträger 7 dient zur Halterung und Befestigung der Bauteile 2 im vereinzelten Zustand. Die Verbindung der Bauteile 2 mit dem Warenträger 7 erfolgt üblicherweise an einer Verbindungsstelle 8 der Anlage, an der die Bauteile 2 zur Verbindung mit dem Warenträger 7 angeordnet werden.

An die Verbindungsstelle 8 schließt sich eine Entfettungseinrichtung 9 an. Die Entfettungseinrichtung 9 weist eine Entfettungskammer 10 mit einer Sprüheinrichtung 10a mit einer Mehrzahl von Sprühköpfen 10b zum Aufsprühen eines Entfettungsmittels 11 auf. Die Entfettungskammer 10 stellt eine zumindest im wesentlichen vollständige Einhausung für die Sprüheinrichtung 10a dar, so dass gesprühtes Entfettungsmittel 11 möglichst in der Entfettungskammer 10 verbleibt und während des Sprühens nicht aus der Kammer austritt. Das Entfettungsmittel 11 kann sauer oder basisch sein.

An die Entfettungseinrichtung 9 schließt sich eine Spüleinrichtung 12 an, die ein Spülbecken 13 mit darin befindlichem Spülmittel 14 aufweist. Bei dem Spülmittel 14 handelt es sich vorliegend um Wasser.

An die Spüleinrichtung 12, dieser also in Verfahrensrichtung nachgeschaltet, ist eine als Beizeinrichtung 15 ausgebildete Oberflächenbehandlungseinrichtung zur nass-chemischen Oberflächenbehandlung der Bauteile 2. Die Beizeinrichtung 15 weist eine Beizkammer 16 mit einer Sprüheinrichtung 16a und einer Mehrzahl von Sprühköpfen 16b zum Aufsprühen eines Beizmittels 17 auf. Die Beizkammer 16 stellt eine im wesentlichen geschlossene Einhausung der Sprüheinrichtung 16a dar, damit gesprühtes Beizmittel 17 während des Sprühvorgangs möglichst nicht aus der Beizkammer 16 austritt. Bei dem Beizmittel 17 handelt es sich vorliegend um verdünnte Salzsäure.

Im Anschluss an die Beizeinrichtung 15 ist erneut eine Spüleinrichtung 18 mit Spülbecken 19 und darin befindlichem Spülmittel 20 vorgesehen. Bei dem Spülmittel 20 handelt es sich wiederum um Wasser.

In Verfahrensrichtung hinter der Spüleinrichtung 18 befindet sich eine Flussmittelauftragseinrichtung 21 mit einer Flussmittelkammer 22 mit einer Sprüheinrichtung 22a mit einer Mehrzahl von Sprühköpfen 22b zum Aufsprühen eines Flussmittels 23. Auch die Flussmittelkammer 22 stellt eine im wesentlichen geschlossene Einhausung der Sprüheinrichtung 22a dar, so dass das Sprühmedium während des Sprühvorgangs nicht aus der Flussmittelkammer 22 nicht austreten kann. Das Flussmittel enthält bei einer bevorzugten Ausführungsform Zinkchlorid (ZnCl₂) in einer Menge von 58 bis 80 Gew.-% sowie Ammoniumchlorid (NH₄Cl) in der Menge von 7 bis 42 Gew.-% auf. Des weiteren sind gegebenenfalls in geringer Menge Alkali- und/oder Erdalkalisalze sowie gegebenenfalls dem gegenüber in weiter verringerter Menge ein Schwermetallchlorid vorgesehen. Des weiteren ist gegebenenfalls noch ein Netzmittel in geringen Mengen vorgesehen. Es versteht sich, dass die vorgenannten Gewichtsangaben auf das Flussmittel 23 bezogen sind und in der Summe aller Bestandteile der Zusammensetzung 100 Gew.-% ausmachen. Im übrigen liegt das Flussmittel 23 in wässriger Lösung vor, und zwar in einer Konzentration im Bereich von 500 bis 550 g/l.

An die Flussmittelauftragseinrichtung 21 schließt sich eine Trocknungseinrichtung 24 an, um anhaftendes Wasser vom Flussmittelfilm, der sich auf der Oberfläche des Bauteils 2 befindet, zu entfernen.

Des weiteren weist die Anlage 1 eine Feuerverzinkungseinrichtung 25 auf, in der die Bauteile 2 im vereinzelten Zustand feuerverzinkt werden. Die Feuerverzinkungseinrichtung 25 weist ein Verzinkungsbecken 26 auf, gegebenenfalls mit einer oberseitig vorgesehenen Einhausung 27. Im Verzinkungsbecken 26 befindet sich ein Verzinkungsbad 28, das eine Zink-Aluminium-Legierung enthält. Konkret weist das Verzinkungsbad 60 bis 98 Gew.-% an Zink und 2 bis 40 Gew.-% an Aluminium auf. Des weiteren sind gegebenenfalls geringe Mengen an Silizium und gegebenenfalls in weiter verringerten Anteilen eine geringe Menge an Alkali- und/oder Erdalkalimetallen sowie Schwermetallen vorgesehen. Dabei versteht es sich, dass die vorgenannten Gewichtsangaben auf das Verzinkungsbad 28 bezogen sind und in der Summe aller Bestandteile der Zusammensetzung 100 Gew.-% ausmachen.

In Verfahrensrichtung nach der Feuerverzinkungseinrichtung 25 befindet sich eine Abkühleinrichtung 29, die zum Abschrecken der Bauteile 2 nach der Feuerverzinkung vorgesehen ist. Schließlich ist nach der Abkühleinrichtung 29 eine Nachbehandlungseinrichtung 30 vorgesehen, in der die feuerverzinkten Bauteile 2 nachbehandelt und/oder nachbearbeitet werden können.

Zwischen der Trocknungseinrichtung 24 und der Feuerverzinkungseinrichtung 25 befindet sich eine Vereinzelungseinrichtung 31, die zum automatisierten Zuführen, Eintauchen und Austauchen eines vom Warenträger 7 vereinzelten Bauteils 2 in das Verzinkungsbad 28 der Feuerverzinkungseinrichtung 25 vorgesehen ist. Die Vereinzelungseinrichtung 31 weist im dargestellten Ausführungsbeispiel ein Vereinzelungsmittel 32 auf, das zur Handhabung des Bauteils 2, nämlich zur Entnahme des Bauteils 2 vom Warenträger 7 sowie zum Zuführen, Eintauchen und Austauchen des vereinzelten Bauteils 2 in das Verzinkungsbad 28 vorgesehen ist.

Zur Vereinzelung befindet sich zwischen dem Vereinzelungsmittel 32 und der Trocknungseinrichtung 24 eine Übergabestelle 33, an der das Bauteil 2 entweder abgelegt oder aber insbesondere im hängenden Zustand vom Warenträger 7 abnehmbar ist. Hierzu ist das Vereinzelungsmittel 32 bevorzugt so ausgebildet, dass es in Richtung der Übergabestelle 33 und von dieser weg bewegbar ist und/oder in Richtung auf die Verzinkungseinrichtung 25 und von dieser weg bewegbar ist.

Im Übrigen ist das Vereinzelungsmittel 32 derart ausgebildet, dass es ein in das Verzinkungsbad 28 vereinzelt eingetauchtes Bauteil 2 vom Eintauchbereich zu einem benachbarten Austauchbereich bewegt und anschließend im Austauchbereich austaucht. Der Eintauchbereich und der Austauchbereich sind dabei voneinander beabstandet, entsprechen also einander nicht. Insbesondere überschneiden sich die beiden Bereiche auch nicht. Dabei erfolgt die Bewegung vom Eintauchbereich zum Austauchbereich erst nach Ablauf einer vorgegebenen Zeitdauer, nämlich nach Abschluss der Reaktionszeit des Flussmittels 23 mit der Oberfläche der jeweils zu verzinkenden Bauteile 2.

Des Weiteren ist der Vereinzelungseinrichtung 31 und/oder dem Vereinzelungsmittel 32 eine Steuerungseinrichtung 34 zugeordnet, wonach die Bewegung des Vereinzelungsmittels 32 derart erfolgt, dass alle vom Warenträger 7 vereinzelten Bauteile 2 mit identischer Bewegung, in identischer Anordnung und mit identischer Zeit durch das Verzinkungsbad 28 geführt werden.

Die Steuereinrichtung 34 ist im übrigen nicht nur mit dem Vereinzelungsmittel 32 der Vereinzelungseinrichtung 31 gekoppelt, sondern auch mit den Sprüheinrichtungen 10a, 16a und 22a und im übrigen auch mit der Laufkatze 5. Über die Steuereinrichtung 34 ist es somit möglich, die Transportgeschwindigkeit der Laufkatze 5 und damit des Warenträgers 7 von einer Verfahrensstufe zur nächsten und auch die Verweildauer in der jeweiligen Verfahrensstufe zu steuern. Des weiteren lässt sich auch der Sprühauftrag in den jeweiligen Verfahrensstufen über die Steuereinrichtung 34 steuern.

Nicht dargestellt ist, dass sich oberhalb des Verzinkungsbades 28 und noch innerhalb der Einhausung 27 ein Abstreifer einer nicht dargestellten Abstreifeinrichtung befindet, der zum Abstreifen von flüssigem Zink vorgesehen ist. Im übrigen kann das Vereinzelungsmittel 32 über die zugeordnete Steuereinrichtung auch so gesteuert sein, dass ein bereits verzinktes Bauteil 2 noch innerhalb der Einhausung 27 beispielsweise durch entsprechende Drehbewegungen derart bewegt wird, dass überschüssiges Zink abtropft und/oder alternativ dazu gleichmäßig auf der Bauteiloberfläche verteilt wird.

In den Fig. 2 bis 4 sind nun verschiedene Zustände beim Betrieb der Anlage 1 dargestellt. Fig. 2 zeigt einen Zustand, bei dem an der Verbindungsstelle 8 eine Vielzahl von zu verzinkenden Bauteilen 2 abgelegt sind. Oberhalb der Gruppe von Bauteilen 2 befindet sich der Warenträger 7. Nach Absenken des Warenträgers 7 wird ein Bauteil 2 am Warenträger 7 befestigt. Schematisch dargestellt ist in Fig. 2, dass die Sprüheinrichtungen 10a, 16a und 22a jeweils das jeweilige Sprühmittel sprühen. Tatsächlich findet ein Sprühen aber nur statt, wenn sich das am Warenträger 7 befindliche Bauteil 2 tatsächlich in der jeweiligen Sprühkammer befindet. Letztlich wird dies über die Steuereinrichtung 34 gesteuert.

In Fig. 3 befindet sich das Bauteil 2 oberhalb der Beizeinrichtung 15. Die Stufen C und D, nämlich das Entfetten und Spülen, sind bereits vorgenommen worden.

In Fig. 4 ist das Bauteil 2 an der Übergabestelle 33 abgelegt worden. Die Laufkatze 5 befindet sich auf dem Weg zurück zur Verbindungsstelle 8, um ein neues Bauteil 2 aufzunehmen. Das an der Übergabestelle 33 abgelegte Bauteil ist über das Vereinzelungsmittel 32 bereits aufgenommen worden, so dass dieses Bauteil 2 kurz vor der Zuführung in die Feuerverzinkungseinrichtung 25 steht.

Bei der dargestellten Ausführungsform handelt es sich nur um eine mögliche Ausgestaltung der erfindungsgemäßen Anlage 1. Grundsätzlich ist es möglich, dass die Fördereinrichtung 3 eine umlaufende Schienenführung 4 aufweist. Die Schienenführung 4 stellt hierbei eine geschlossene Bahn dar. Bei dieser Ausführungsform ist es möglich, dass mehrere Warenträger 7 vorgesehen sind. Die Schienenführung 4 bildet dann einen geschlossenen Kreislauf. Im übrigen ist es möglich, dass die Fördereinrichtung 3 nicht als Kranbahn sondern als Boden-Förderer ausgebildet ist. Ein oder mehrere Warenträger 7 verfahren dann am Boden, gegebenenfalls entlang einer Schienenführung und fahren dabei die einzelnen Verfahrensstufen an. Auch hierbei können mehrere Warenträger 7 vorgesehen sein.

Im übrigen ist es - abweichend vom dargestellten Ausführungsbeispiel - möglich, mehrere vereinzelte Bauteile 2 als Kleingruppe zu transportieren. Entscheidend ist dann hierbei, dass die einzelnen Bauteile 2 am Warenträger 7 hinreichend voneinander beabstandet sind, so dass eine allseitige Zugänglichkeit der am jeweiligen Warenträger 7 befestigten Bauteile 2 möglich ist.

Soweit ein Besprühen des Bauteils 2 erfolgt, ist eine nicht dargestellte Rezyklierung vorgesehen. Das in der jeweiligen Kammer vom Bauteil 2 abtropfende und nicht am Bauteil 2 verbleibende Sprühmittel wird insbesondere am Boden der jeweiligen Kammer aufgefangen und rezykliert. Vor der Rezyklierung erfolgt bevorzugt eine Aufbereitung, insbesondere Reinigung, des jeweiligen Sprühmittels.

Nicht dargestellt ist im übrigen, dass auch die Spüleinrichtungen 12, 18 eine Sprüheinrichtung der zuvor beschriebenen Art und Weise, vorgesehen in einer entsprechenden Sprühkammer, aufweisen können. Das Spülen muss also nicht notwendigerweise durch eine Tauchspülung erfolgen.

Nicht dargestellt ist im übrigen, dass die einzelnen Sprüheinrichtungen 10a, 16a, 22a verstellbare Sprühköpfe 10b, 16b, 22b haben. Dabei kann jeder Sprühkopf 10b, 16b, 22b für sich oder aber auch eine Gruppe von Sprühköpfen 10b, 16b, 22b gemeinsam verstellbar sein. Insbesondere kann die jeweilige Sprüheinrichtung so ausgebildet sein, dass das Aufsprühen des jeweiligen Sprühmittels mit unterschiedlichen Konzentrationen möglich ist. Dies kann beispielsweise dadurch erfolgen, dass über eine Sprühleitung ein hochkonzentriertes Sprühmittel zugeführt wird, während über eine andere Sprühleitung ein Verdünnungsmittel, beispielsweise Wasser, zugeführt wird.

Statt der dargestellten Vereinzelungseinrichtung 31 ist es im übrigen auch möglich, dass die Bauteile 2 im vereinzelten Zustand am Warenträger 7 durch die Feuerverzinkungseinrichtung 25 geführt werden. So kann auch der Transport zu den nachfolgenden Verfahrensschritten, die sich an die Feuerverzinkung anschließen, über die Fördereinrichtung 3 erfolgen.

### Bezugszeichenliste:

- 1: Anlage
- 2: Bauteil
- 3: Fördereinrichtung
- 4: Schienenführung
- 5: Laufkatze
- 6: Hubseil
- 7: Warenträger
- 8: Verbindungsstelle
- 9: Entfettungseinrichtung
- 10: Entfettungskammer
- 10a: Spüleinrichtung
- 10b: Sprühkopf
- 11: Entfettungsmittel
- 12: Spüleinrichtung
- 13: Spülbecken
- 14: Spülmittel
- 15: Beizeinrichtung
- 16: Beizkammer
- 16a: Spüleinrichtung
- 16b: Spülkopf
- 17: Beizmittel
- 18: Spüleinrichtung
- 19: Spülbecken
- 20: Spülmittel
- 21: Flussmittelauftragseinrichtung
- 22: Flussmittelkammer
- 22a: Spüleinrichtung
- 22b: Sprühkopf
- 23: Flussmittel
- 24: Trocknungseinrichtung
- 25: Feuerverzinkungseinrichtung
- 26: Verzinkungsbecken
- 27: Einhausung
- 28: Verzinkungsbad
- 29: Abkühleinrichtung
- 30: Nachbehandlungseinrichtung
- 31: Vereinzelungseinrichtung
- 32: Vereinzelungsmittel
- 33: Übergabestelle
- 34: Steuereinrichtung

## Patentansprüche

1. Anlage (1) zur Feuerverzinkung von Bauteilen (2) zur Großserienfeuerverzinkung einer Vielzahl identischer oder gleichartiger Bauteile (2) mit einer Fördereinrichtung (3) mit wenigstens einem Warenträger (7) zur Förderung der Bauteile (2), einer Flussmittelauftragseinrichtung (21) zum Auftrag eines Flussmittels (23) auf die Oberfläche der Bauteile (2) und einer Feuerverzinkungseinrichtung (25) zur Feuerverzinkung der Bauteile (2) mit einem eine schmelzflüssige Zink-Aluminium-Legierung aufweisenden Verzinkungsbad (28), wobei der Warenträger (7) zur Aufnahme und zum Transport wenigstens eines vereinzelten Bauteils (2) ausgebildet ist, wobei die Flussmittelauftragseinrichtung (21) eine Sprüheinrichtung (22a) zum automatisierten Sprühauftrag des Flussmittels (23) auf die Oberfläche des vereinzelten Bauteils (2) aufweist,
wobei eine mit der Sprüheinrichtung (22a) zum automatischen Sprühauftrag des Flussmittels (23) gekoppelte Steuereinrichtung (34) zur automatisierten Steuerung des Sprühauftrags in Abhängigkeit der Form und/oder Art und/oder des Materials und/oder der Oberflächenbeschaffenheit des Bauteils (2) vorgesehen ist,
wobei die Steuereinrichtung (34) so ausgebildet ist, dass sich ein homogener und/oder individuell an das Bauteil (2) angepasster Sprühauftrag ergibt
und wobei die Steuereinrichtung (34) zur automatisierten Steuerung der Dicke des Sprühauftrags am Bauteil (2) und/oder der Konzentration des Flussmittels (23) und/oder der Sprühdauer des Sprühauftrags pro Bauteil (2) und/oder der Sprühdauer des Sprühauftrags unterschiedlicher Bereiche eines Bauteils (2) und/oder des gleichzeitigen Sprühauftrags unterschiedlicher Flussmittel (23) und/oder unterschiedlicher Flussmittelkomponenten vorgesehen ist,
wobei die Sprüheinrichtung (22a) eine Mehrzahl von Sprühköpfen (22b) aufweist, wobei wenigstens ein Sprühkopf (22a) in X-Richtung und/oder in Y-Richtung und/oder in Z-Richtung relativ zum Bauteil (2) bewegbar ist.

2. Anlage nach Anspruch 1, **dadurch gekennzeichnet, dass** der Warenträger (7) zur Aufnahme und zum Transport lediglich eines einzigen vereinzelten Bauteils (2) ausgebildet und vorgesehen ist oder dass der Warenträger (7) zur Aufnahme und zum Transport einer Kleingruppe aus voneinander vereinzelten Bauteilen (2) ausgebildet und vorgesehen ist.

3. Anlage nach einem der vorhergehenden Ansprüche, **dadurch gekennzeichnet, dass** die Sprüheinrichtung (22a) zum gleichzeitigen Aufsprühen unterschiedlicher Flussmittel (23) und/oder unterschiedlicher Flussmittelkomponenten ausgebildet ist.

4. Anlage nach einem der vorhergehenden Ansprüche, **dadurch gekennzeichnet, dass** eine Trocknungseinrichtung (24) im Anschluss an die Flussmittelauftragseinrichtung (21) vorgesehen ist
und dass eine der Flussmittelauftragseinrichtung (21) vorgeschaltete Oberflächenbehandlungseinrichtung zur chemischen Oberflächenbehandlung der Bauteile (2) mittels eines Oberflächenbehandlungsmittels vorgesehen ist
und dass eine der Oberflächenauftragseinrichtung und/oder der Oberflächenbehandlungseinrichtung vorgeschaltete Entfettungseinrichtung (9) zur Entfettung der Bauteile (2) mittels eines Entfettungsmittels (11) vorgesehen ist.

5. Anlage nach einem der vorhergehenden Ansprüche, **dadurch gekennzeichnet, dass** eine Vereinzelungseinrichtung (31) zum Zuführen, Eintauchen und Austauchen eines vom Warenträger (7) vereinzelten Bauteils (2) in das Verzinkungsbad (28) der Feuerverzinkungseinrichtung (25) vorgesehen ist oder dass die Fördereinrichtung (3) und die Feuerverzinkungseinrichtung (25) derart ausgebildet sind, dass das am Warenträger (7) befestigte Bauteil (2) im vereinzelten Zustand durch das Verzinkungsbad (28) geführt wird.

6. Anlage nach einem der vorhergehenden Ansprüche, **dadurch gekennzeichnet, dass** die Fördereinrichtung (3) derart ausgebildet ist, dass alle Bauteile (2) in identischer Weise durch das Verzinkungsbad (28) geführt werden, oder dass das Vereinzelungsmittel (31) derart ausgebildet ist, dass alle vom Warenträger (7) vereinzelten Bauteile (2) in identischer Weise durch das Verzinkungsbad (28) geführt werden.

7. Anlage nach einem der vorhergehenden Ansprüche, **dadurch gekennzeichnet, dass** eine Abstreifeinrichtung im Anschluss an den Austauchbereich des Verzinkungsbades (28) vorgesehen ist.

8. Anlage nach einem der vorhergehenden Ansprüche, **dadurch gekennzeichnet, dass** die Steuereinrichtung (34) mit der Fördereinrichtung (3) zur Veränderung der Transportgeschwindigkeit wenigstens eines Warenträgers (7) gekoppelt ist.

9. Anlage nach einem der vorhergehenden Ansprüche, **dadurch gekennzeichnet, dass** die Fördereinrichtung (3) eine umlaufende, geschlossene Transportstrecke mit einer Mehrzahl von Warenträgern (7) aufweist.

10. Verfahren zur Feuerverzinkung von wenigstens einem Bauteil (2) unter Verwendung einer schmelzflüssigen Zink-Aluminium-Legierung zur Großserienfeuerverzinkung einer Vielzahl identischer oder gleichartiger Bauteile (2), wobei das Bauteil (2) im vereinzelten Zustand an einem Warenträger (7) zu einer Flussmittelauftragseinrichtung (21) zum Flussmittelauftrag transportiert wird, wobei das Bauteil (2) im vereinzelten Zustand durch einen automatisierten Sprühauftrag einer Sprüheinrichtung (22a) mit dem Flussmittel (23) versehen wird und dann das auf seiner Oberfläche mit dem Flussmittel (23) versehene Bauteil (2) in einem die schmelzflüssige Zink-Aluminium-Legierung aufweisenden Verzinkungsbad (28) einer Feuerverzinkung unterzogen wird,
wobei der automatisierte Sprühauftrag homogen und/oder individuell an das Bauteil angepasst erfolgt;
wobei der Sprühauftrag automatisiert in Abhängigkeit der Form, der Art, des Materials und/oder der Oberflächenbeschaffenheit des Bauteils (2) gesteuert wird, wobei die Konzentration des Flussmittels (23) und/oder die Sprühdauer des Sprühauftrags pro Bauteil (2) und/oder die Sprühdauer des Sprühauftrags unterschiedlicher Bereiche eines Bauteils (2) und/oder die Dicke des Sprühauftrags am Bauteil (2) und/oder ein gleichzeitiger Sprühauftrag unterschiedlicher Flussmittel (23) eingestellt wird; und
wobei beim Aufsprühen des Flussmittels (23) auf ein Bauteil (2) der Abstand und/oder die Richtung eines Sprühkopfes (22b) der Sprüheinrichtung (22a) zum Bauteil (2) verändert wird.

11. Verfahren nach Anspruch 10, **dadurch gekennzeichnet, dass** das Bauteil (2) im vereinzelten Zustand als einziges Bauteil (2) am Warenträger (7) befestigt und vom Warenträger (7) transportiert wird oder dass eine Kleingruppe von Bauteilen (2) am Warenträger (7) befestigt und vom Warenträger (7) transportiert wird.

12. Verfahren nach einem der vorhergehenden Ansprüche, **dadurch gekennzeichnet, dass** ein vereinzeltes Bauteil (2) in einen Eintauchbereich des Verzinkungsbades (28) eingetaucht, dann vom Eintauchbereich zu einem benachbarten Austauchbereich bewegt und nachfolgend im Austauchbereich ausgetaucht wird.

13. Verfahren nach einem der vorhergehenden Ansprüche, **dadurch gekennzeichnet, dass** alle vereinzelten Bauteile (2) in identischer Weise durch das Verzinkungsbad (28) geführt werden; und/oder dass alle vereinzelten Bauteile (2) nach dem Austauchen an eine Abstreifeinrichtung zum Abstreifen der flüssigen Zink-Aluminium-Legierung in identischer Weise vorbeigeführt werden; und/oder dass alle vereinzelten Bauteile (2) in identischer Weise nach dem Austauchen derart bewegt werden, dass Tropfnasen der flüssigen Zink-Aluminium-Legierung entfernt werden und/oder dass das Flussmittel (23) nach dem Aufbringen auf die Oberfläche der Bauteile getrocknet wird und/oder die Bauteile (2) nach dem Aufbringen des Flussmittels (23) getrocknet werden und/oder dass das Bauteil (2) nach der Feuerverzinkung abgekühlt wird und/oder dass das Bauteil (2) nach der Feuerverzinkung nachbehandelt wird.

14. Verfahren nach einem der vorhergehenden Ansprüche, **dadurch gekennzeichnet, dass** der Warenträger (7) der Fördereinrichtung (3) während des Verfahrens mit unterschiedlichen Transportgeschwindigkeiten bewegt wird und/oder dass der Warenträger (7) entlang einer umlaufenden, geschlossenen Transportstrecke während des Verfahrens bewegt wird.

15. Verwendung der Anlage nach einem der Ansprüche 1 bis 9 und/oder des Verfahrens nach einem der Ansprüche 10 bis 14 zur Großserienfeuerverzinkung einer Vielzahl identischer oder gleichartiger Bauteile (2), vorzugsweise zur Stückverzinkung.

## Claims

1. A system (1) for the hot-dip galvanization of components (2) for large-scale hot-dip galvanization comprising a plurality of identical or similar components (2) with a conveyor device (3) having at least one goods carrier (7) for conveying the components (2), a flux application device (21) for the application of a flux (23) on the surface of the components (2) and a hot-dip galvanization device (25) for the hot-dip galvanization of the components (2) with a galvanization bath (28) comprising a molten zinc-aluminium alloy, wherein the goods carrier (7) is designed for the receiving and for the transport of at least one separated component (2), wherein the flux application device (21) comprises a spraying device (22a) for the automated spray application of the flux (23) onto the surface of the separated component (2),
wherein a control device (34) which is coupled to the spraying device (22a) for the automatic spraying of the flux (23) is provided for the automated control of the spray application depending on the shape and/or type and/or material and/or surface quality of the component (2),
wherein the control device (34) is designed so that the spray application is homogeneous and/or is individually adapted to the component (2)
and wherein the control device (34) is provided for the automated control of the thickness of the spray application on the component (2) and/or the concentration of the flux (23) and/or the spraying duration of the spray application per component (2) and/or the spraying duration of the spray application for different areas of a component (2) and/or the simultaneous spray application of different flux (23) and/or different flux components,
wherein the spraying device (22a) comprises a plurality of spray heads (22b), wherein at least one spray head (22a) is movable in the X direction and/or in the Y direction and/or in the Z direction relative to the component (2).

2. The system according to claim 1, **characterized in that** the goods carrier (7) is designed and provided for the receiving and the transporting of only a single separated component (2) or that the goods carrier (7) is designed and provided for the receiving and the transporting of a small group of separated components (2).

3. The system according to one of the preceding claims, **characterized in that** the spraying device (22a) is designed for the simultaneous spraying of different fluxes (23) and/or different flux components.

4. The system according to one of the preceding claims, **characterized in that** a drying device (24) is provided downstream of the flux application device (21)
and **in that** upstream of the flux application device (21) a surface treatment device is provided for the chemical surface treatment of the components (2) by means of a surface treatment agent
and **in that** upstream of the surface application device and/or the surface treatment device a degreasing device (9) is provided for the degreasing of the components (2) by means of a degreasing agent (11).

5. The system according to one of the preceding claims, **characterized in that** a separating device (31) is provided for the feeding, immersion, and removal of a component (2) separated from the goods carrier (7) into/from the galvanisation bath (28) of the hot-dip galvanization device (25), or **in that** the conveyor device (3) and the hot-dip galvanisation device (25) are designed such that the component (2) fastened to the goods carrier (7) is guided in the separated state through the galvanization bath (28).

6. The system according to one of the preceding claims, **characterized in that** the conveyor device (3) is designed such that all components (2) are guided in an identical manner through the galvanization bath (28), or **in that** the separating means (31) is designed such that all components (2) separated from the goods carrier (7) are guided in an identical manner through the galvanization bath (28).

7. The system according to one of the preceding claims, **characterized in that** a stripping device is provided downstream of the removal region of the galvanization bath (28).

8. The system according to one of the preceding claims, **characterized in that** the control device (34) is coupled with the conveyor device (3) for changing the transport speed of at least one goods carrier (7).

9. The system according to one of the preceding claims, **characterized in that** the conveying device (3) comprises a circumferential, closed transport path with a plurality of goods carriers (7).

10. A method for the hot-dip galvanization of at least one component (2) using a molten zinc-aluminium alloy for large-scale hot-dip galvanization of a plurality of identical or similar components (2), wherein the component (2) in the separated state is transported on a goods carrier (7) to a flux application device (21) for the flux application, wherein the component (2) in the separated state is provided with the flux (23) through an automated spray application of a spraying device (22a) and then the component (2) provided on the surface thereof with the flux (23) undergoes a hot-dip galvanization in a galvanization bath (28) comprising the molten zinc-aluminium alloy,
wherein the automated spray application takes place homogeneously and/or is individually adapted to the component;
wherein the spray application is automatically controlled depending on the shape, the type, the material and/or the surface condition of the component (2), wherein the concentration of the flux (23) and/or the spraying duration of the spray application is set per component (2) and/or the spraying duration of the spray application is set for different areas of a component (2) and/or the thickness of the spray application is set on the component (2) and/or a simultaneous spray application of different fluxes (23) is set; and
wherein the distance and/or the direction of a spray head (22b) of the spray device (22a) to the component (2) is changed when spraying the flux (23) onto a component (2).

11. The method according to claim 10, **characterized in that** the component (2) in the separated state is attached to the product carrier (7) as a single component (2) and is transported by the goods carrier (7) or that a small group of components (2) is attached on the product carrier (7) and is transported by the goods carrier (7).

12. The method according to one of the preceding claims, **characterized in that** a separated component (2) is immersed in an immersion region of the galvanization bath (28), then moves from the immersion region to an adjacent removal region and is subsequently removed in the removal region.

13. The method according to one of the preceding claims, **characterized in that** all separated components (2) are guided in an identical manner through the galvanization bath (28); and/or **in that** after removal all separated components (2) are guided along in an identical manner to a stripping device for the stripping of the liquid zinc-aluminium alloy; and/or **in that** all the separated components (2) are moved in an identical manner after removal in such a way that drips of the liquid zinc-aluminium alloy are removed and/or **in that** the flux (23) is dried after application to the surface of the components and/or **in that** the components (2) are dried after application of the flux (23) and/or **in that** the component (2) is cooled after the hot-dip galvanization and/or **in that** the component (2) is post-treated after the hot-dip galvanization.

14. The method according to one of the preceding claims, **characterized in that** the goods carrier (7) of the conveyor device (3) is moved at different transport speeds during the method and/or **in that** the goods carrier (7) is moved along a circumferential, closed transport path during the method.

15. A use of the system according to one of claims 1 to 9 and/or of the method according to one of claims 10 to 14 for the large-scale hot-dip galvanization of a large number of identical or similar components (2), in particular for batch galvanization.

## Revendications

1. Installation (1) pour la galvanisation à chaud de composants (2) pour la galvanisation à chaud en grande série de plusieurs composants identiques ou similaires (2) avec un convoyeur (3) avec au moins un support de marchandises (7) pour transporter les composants (2), un dispositif d'application de flux (21) pour l'application d'un fondant (23) sur la surface des composants (2) et un dispositif de galvanisation à chaud (25) pour la galvanisation à chaud des composants (2) avec un bain de galvanisation comportant un alliage de zinc-aluminium fondu (28), le support de marchandises (7) étant destiné à recevoir et à transporter au moins un composant isolé (2), dans laquelle le dispositif d'application de fondant (21) comporte un dispositif de pulvérisation (22a) pour l'application automatisée par pulvérisation du fondant (23) sur la surface du composant isolé (2),
dans laquelle un dispositif de commande (34) couplé au dispositif de pulvérisation (22a) pour l'application automatisée par pulvérisation du fondant (23) est prévu pour une commande automatisée de l'application par pulvérisation en fonction de la forme et/ou du type et/ou du matériau et/ou de la texture de surface du composant (2),
dans laquelle le dispositif de commande (34) est conçu de manière à assurer une application par pulvérisation homogène et/ou individuellement adaptée au composant (2)
et dans laquelle le dispositif de commande (34) est destiné à la commande automatisée de l'épaisseur de l'application par pulvérisation sur le composant (2) et/ou de la concentration du fondant (23) et/ou de la durée de pulvérisation de l'application par pulvérisation par composant (2) et/ou de la durée de pulvérisation de l'application par pulvérisation sur différentes zones d'un composant (2) et/ou de l'application par pulvérisation simultanée de différents fondants (23) et/ou de différents composants de fondant,
dans laquelle le dispositif de pulvérisation (22a) comporte plusieurs têtes de pulvérisation (22b), au moins une tête de pulvérisation (22a) pouvant être déplacée dans la direction X et/ou dans la direction Y et/ou dans la direction Z par rapport au composant (2).

2. Installation selon la revendication 1, **caractérisée en ce que** le support de marchandises (7) est conçu et prévu pour recevoir et transporter uniquement un seul composant isolé (2) ou **en ce que** le support de marchandises (7) est conçu et prévu pour recevoir et transporter un petit groupe de composants isolés (2) les uns des autres.

3. Installation selon l'une des revendications précédentes, **caractérisée en ce que** le dispositif de pulvérisation (22a) est conçu pour la pulvérisation simultanée de différents fondants (23) et/ou de différents composants de fondant.

4. Installation selon l'une des revendications précédentes, **caractérisée en ce qu'**un dispositif de séchage (24) est prévu à la suite du dispositif d'application de fondant (21)
et **en ce qu'**un dispositif de traitement de surface pour le traitement chimique de surface des composants (2) au moyen d'un agent de traitement de surface est agencé en amont du dispositif d'application de fondant (21)
et **en ce qu'**un dispositif de dégraissage (9) connecté en amont du dispositif d'application de surface et/ou du dispositif de traitement de surface est prévu pour dégraisser les composants (2) au moyen d'un agent de dégraissage (11).

5. Installation selon l'une des revendications précédentes, **caractérisée en ce qu'**un dispositif de séparation (31) destiné à alimenter, immerger et ressortir un composant (2) isolé du support de marchandises (7) dans le bain de galvanisation (28) du dispositif de galvanisation à chaud (25) est prévu ou **en ce que** le convoyeur (3) et le dispositif de galvanisation à chaud (25) sont conçus de telle sorte que le composant (2) fixé au support de marchandises (7) soit guidé à l'état séparé dans le bain de galvanisation (28).

6. Installation selon l'une des revendications précédentes, **caractérisée en ce que** le convoyeur (3) est conçu pour que tous les composants (2) soient guidés de manière identique dans le bain de galvanisation (28) ou **en ce que** le moyen de séparation (31) est conçu de sorte que tous les composants (2) isolés du support de marchandises (7) soient guidés de manière identique dans le bain de galvanisation (28).

7. Installation selon l'une des revendications précédentes, **caractérisée en ce qu'**un dispositif de raclage est prévu à la suite de la zone de sortie du bain de galvanisation (28).

8. Installation selon l'une des revendications précédentes, **caractérisée en ce que** le dispositif de commande (34) est couplé au convoyeur (3) pour modifier la vitesse de transport d'au moins un support de marchandises (7).

9. Installation selon l'une des revendications précédentes, **caractérisée en ce que** le convoyeur (3) présente une voie de transport périphérique fermée avec une pluralité de supports de marchandises (7).

10. Procédé de galvanisation à chaud d'au moins un composant (2) en utilisant un alliage de zinc-aluminium fondu pour la galvanisation à chaud en grande série d'une pluralité de composants identiques ou similaires (2), le composant (2) étant transporté à l'état isolé sur un support de marchandises (7) vers un dispositif d'application de fondant (21) pour l'application du fondant, le fondant (23) étant appliqué sur le composant (2) à l'état isolé par pulvérisation automatisée d'un dispositif de pulvérisation (22a), puis le composant (2) muni du fondant (23) sur sa surface est soumis à une galvanisation à chaud dans un bain de galvanisation présentant un alliage de zinc-aluminium fondu (28),
dans lequel l'application par pulvérisation automatisée a lieu de manière homogène et/ou adaptée individuellement au composant ;
l'application par pulvérisation étant contrôlée automatiquement en fonction de la forme, du type, du matériau et/ou de la texture de surface du composant (2), la concentration du fondant (23) et/ou la durée de pulvérisation de l'application par pulvérisation par composant (2) et/ou la durée de pulvérisation de l'application par pulvérisation sur différentes zones d'un composant (2) et/ou l'épaisseur de l'application par pulvérisation sur le composant (2) et/ou l'application par pulvérisation simultanée de différents fondants (23) étant ajustés ; et
dans lequel lors de la pulvérisation du fondant (23) sur un composant (2), la distance et/ou la direction d'une tête de pulvérisation (22b) du dispositif de pulvérisation (22a) sont modifiées par rapport au composant (2).

11. Procédé selon la revendication 10, **caractérisé en ce que** le composant (2) à l'état isolé est fixé en tant que composant unique (2) au support de marchandises (7) et transporté par le support de marchandises (7) ou **en ce qu'**un petit groupe de composants (2) est fixé sur le support de marchandises (7) et transporté par le support de marchandises (7).

12. Procédé selon l'une des revendications précédentes, **caractérisé en ce qu'**un composant isolé (2) est immergé dans une région d'immersion du bain de galvanisation (28), puis déplacé de la région d'immersion vers une région de sortie adjacente et est ensuite sorti dans la région de sortie.

13. Procédé selon l'une des revendications précédentes, **caractérisé en ce que** tous les composants isolés (2) sont guidés de manière identique dans le bain de galvanisation (28) ; et/ou **en ce que** tous les composants isolés (2) sont passés de manière identique, après la sortie, dans un dispositif de raclage pour racler l'alliage de zinc-aluminium liquide ; et/ou **en ce que** tous les composants isolés (2) sont déplacés de manière identique après la sortie, de manière à éliminer les gouttes de l'alliage zinc-aluminium liquide et/ou **en ce que** le fondant (23) est séché après application sur la surface des composants et/ou **en ce que** les composants (2) sont séchés après l'application du fondant (23) et/ou **en ce que** le composant (2) est refroidi après la galvanisation à chaud et/ou **en ce que** le composant (2) est traité après la galvanisation à chaud.

14. Procédé selon l'une des revendications précédentes, **caractérisé en ce que** le support de marchandises (7) du convoyeur (3) est déplacé au cours du procédé à différentes vitesses de transport et/ou **en ce que** le support de marchandises (7) est déplacé le long d'une voie de transport périphérique fermée au cours du procédé.

15. Utilisation de l'installation selon l'une des revendications 1 à 9 et/ou du procédé selon l'une des revendications 10 à 14 pour la galvanisation à chaud en grande série d'un grand nombre de composants (2) identiques ou similaires, de préférence pour la galvanisation pièce par pièce.
